# EUROPÄISCHE PATENTANMELDUNG

(11) **EP 4 588 818 A1**
(43) Veröffentlichungstag der Anmeldung: **23.07.2025**
(21) Anmeldenummer: 24152981.7
(22) Anmeldetag: 19.01.2024
(51) Int. Cl.: B65D 47/28, B65D 17/50

(54) **VERSCHLUSSSYSTEM, GETRÄNKEBEHÄLTER UND VERFAHREN ZUM HERSTELLEN EINES VERSCHLUSSSYSTEMS FÜR EINEN GETRÄNKEBEHÄLTER**

(71) Anmelder: RE-LID Engineering AG, 9491 Ruggell (LI)
(72) Erfinder: Die Erfindernennung liegt noch nicht vor
(74) Vertreter: Vossius & Partner Patentanwälte Rechtsanwälte mbB

(57) **Zusammenfassung**

Die Erfindung betrifft ein Verschlusssystem für einen Getränkebehälter, welches einen Deckel (102) mit einer Ausgussöffnung (108), durch welche ein in dem Getränkebehälter befindlicher Stoff ausgegossen werden kann, mindestens ein Verschlusselement (114), welches im Wesentlichen translatorisch zwischen einer Offenposition und einer Verschlussposition bewegbar ist, und mindestens ein Bedienelement (122), welches mittels mindestens eines Verbindungselements (128) mit dem Verschlusselement (114) verbunden ist, aufweist. Das Bedienelement (122) weist einen Befestigungsabschnitt (124), der zumindest einen Teil des Verbindungselements (128) aufweist, und einen mit dem Befestigungsabschnitt (124) beweglich verbundenen Betätigungsabschnitt (126) aufweist. Das Verbindungselement (128) ist eine Umformfügeverbindung (128), die mindestens ein an dem Bedienelement (122) ausgebildetes Arretierelement (130) und ein mittels Umformen mit dem Arretierelement (130) in Eingriff gebrachtes Gegenelement (132), welches an dem Verschlusselement (114) ausgebildet ist, aufweist. Die Erfindung betrifft außerdem ein Verfahren zum Herstellen eines solches Verschlusssystems.

## Beschreibung

Die vorliegende Erfindung betrifft ein Verschlusssystem für einen Getränkebehälter, insbesondere eine Getränkedose, ein Verfahren zum Herstellen eines solchen Verschlusssystems und einen Getränkebehälter mit einem solchen Verschlusssystem.

Getränkedosen gehören schon seit vielen Jahren zu den wichtigsten Handelsverpackungen für Getränke. Zum einen weisen Getränkedosen ein geringes Eigengewicht auf. Außerdem sind Getränkedosen nahezu unzerbrechlich. Aus diesen Gründen weisen Getränkedosen für den Nutzer Vorteile gegenüber anderen Getränkebehältern, beispielsweise Glasflaschen, auf.

Wegen des geringen Eigengewichts verursacht das Transportieren von Getränkedosen geringere Kosten im Vergleich zum Transportieren von Getränkebehältern, die bei gleichem oder vergleichbarem Inhaltsvolumen ein höheres Eigengewicht aufweisen.

Des Weiteren weisen Getränkedosen eine hohe Barrierewirkung gegenüber Licht auf. Diese Lichtschutzwirkung ermöglicht eine relativ lange Haltbarkeit des jeweiligen Inhalts der Getränkedosen. Dies ist vor allem bei empfindlichen Produkten, die ohne eine derartige Barrierewirkung eine nur relativ kurze Haltbarkeit aufweisen würden, vorteilhaft.

Wegen des geringen Eigengewichts und der relativ langen Haltbarkeit des jeweiligen Inhalts der Getränkedosen bieten Getränkedosen eine relativ hohe Wirtschaftlichkeit für Getränkehersteller und Getränkelieferanten.

Vor allem kohlensäurehaltige Getränke, insbesondere Bier, Limonaden und Energy-Drinks, werden häufig in Getränkedosen abgefüllt. Um die Haltbarkeit des Inhalts der Getränkedosen zu verlängern, wird der Innenraumdruck der Getränkedosen häufig auf mindestens 5 bar oder mehr eingestellt. Deshalb weisen Getränkedosen in der Regel eine Innendruckfestigkeit von mindestens 6,2 bar auf.

Üblicherweise weisen Getränkedosen einen einteiligen, im wesentlichen zylindrischen Behälter aus Aluminium oder Weißblech und einen Deckel aus Aluminium, der in der Regel aufgefalzt ist, auf.

Um das Öffnen zu erleichtern, weist der Deckel eine meist ovale Ritzlinie auf, sowie eine angenietete Metalllasche, die beim Anheben das angeritzte Oval durch Hebelwirkung in den Doseninnenraum drückt und so eine Trinköffnung erzeugt. Dieser eingebaute Dosenöffner wird auch als "Stay-On-Tab" bezeichnet.

Der Hauptnachteil von Getränkedosen mit "Stay-On-Tab" ist die bislang nicht gegebene Wiederverschließbarkeit.

In der WO 2020/127071 A1, die hierin durch Bezugnahme in ihrer Gesamtheit aufgenommen wird, ist ein wiederverschließbares Verschlusssystem beschrieben. Das Verschlusssystem weist einen Deckel mit einer Trinköffnung und ein an der Unterseite des Deckels positioniertes Verschlusselement auf. Ein Bedienelement zum manuellen Öffnen der Trinköffnung durch einen Benutzer ist an einer Oberseite des Deckels angeordnet. Das Verschlusselement ist mittels eines Befestigungsbolzens, der in einer Aussparung eingeführt ist, mit dem Bedienelement verbunden. Der Befestigungsbolzen ist mittels einer Kleb- oder Schweißverbindung oder mittels Widerhaken in der Aussparung fixiert. Weitere Gestaltungen sind aus WO 2020/126969 A1 und WO 2020/127037 A1 bekannt, die hierin durch Bezugnahme in ihrer Gesamtheit aufgenommen werden.

Nachteilig an dem oben beschriebenen wiederverschließbaren Verschlusssystem ist zum einen der relativ hohe verfahrenstechnische Aufwand zum Herstellen einer derartigen Kleb- oder Schweißverbindung. Zum anderen besteht beim Schweißen auf Grund des erheblichen Wärmeeintrags die Gefahr eines Verzuges eines oder mehrerer Bauteile am Verschluss, der die Funktionsfähigkeit des Verschlusses beeinträchtigen kann. Des Weiteren ist es schwierig, hohe Prozessgeschwindigkeiten in der Fertigung zu erreichen, insbesondere beim Verkleben.

Außerdem ist die oben beschriebene Konstruktion der aus dem Stand der Technik bekannten Verbindung mit Widerhaken aufwändig und kostenintensiv, insbesondere im Vergleich zu üblichen "Stay-On-Tab"-Verschlüssen.

Es ist daher eine Aufgabe der Erfindung, ein verbessertes Verschlusssystem für Getränkebehälter, insbesondere Getränkedosen, bereitzustellen, insbesondere mit einem geringeren konstruktiven und/oder verfahrenstechnischen Aufwand.

Diese Aufgabe wird durch ein Verschlusssystem für einen Getränkebehälter, insbesondere eine Getränkedose, mit den Merkmalen gemäß Anspruch 1 gelöst.

Bevorzugte Ausführungsformen sind in den abhängigen Ansprüchen und der nachfolgenden Beschreibung beschrieben.

Das Verschlusssystem weist einen Deckel mit einer einem Innenraum des Getränkebehälters zugewandten Unterseite und einer dem Innenraum des Getränkebehälters abgewandten Oberseite auf. Der Deckel kann aus Metall (z.B. Aluminium) hergestellt sein. Das Metall (z.B. Aluminium) kann beschichtet sein (etwa mit einer Polymerschicht).

Der Deckel ist dazu eingerichtet, ein oberes Ende des Getränkebehälters zumindest teilweise zu begrenzen. Der Deckel weist eine Ausgussöffnung auf, durch welche ein in dem Getränkebehälter befindlicher Stoff ausgegossen werden kann.

Das Verschlusssystem weist außerdem mindestens ein Verschlusselement auf, welches an der Unterseite des Deckels angeordnet und im Wesentlichen translatorisch, vorzugsweise entlang der Unterseite des Deckels, zwischen einer Offenposition und einer Verschlussposition bewegbar ist.

Das Verschlusselement verschließt in der Verschlussposition im Wesentlichen die Ausgussöffnung, um dadurch ein Ausgießen des in dem Getränkebehälter befindlichen Stoffs im Wesentlichen zu verhindern. In der Offenposition gibt das Verschlusselement zumindest einen Bereich der Ausgussöffnung frei, um dadurch ein Ausgießen des in dem Getränkebehälter befindlichen Stoffs zuzulassen.

Das Verschlusselement kann in der Verschlussposition die Ausgussöffnung im Wesentlichen flüssigkeitsdicht und/oder gasdicht verschließen. Hierzu kann mindestens ein Dichtungselement zwischen dem Deckel und dem Verschlusselement vorgesehen sein. Ein solches Dichtungselement kann an dem Deckel und/oder an dem Verschlusselement fixiert sein.

Das Dichtungselement kann aus Silikon oder Gummi hergestellt sein. Das Dichtungselement kann durch bekannte Befestigungsverfahren, beispielsweise durch Aufvulkanisieren, an dem Verschlusselement und/oder an dem Deckel befestigt werden. Alternativ kann das Dichtungselement an dem Verschlusselement und/oder an dem Deckel verklebt sein.

Alternativ oder zusätzlich kann das Dichtungselement eine Beschichtung, vorzugsweise eine Polymerbeschichtung, sein, die mittels eines Beschichtungsverfahrens auf das Verschlusselement und/oder auf den Deckel aufgetragen werden kann.

Insbesondere kann das Verschlusselement die Ausgussöffnung in der Verschlussposition vor dem erstmaligen Öffnen der Ausgussöffnung, bei dem das Verschlusselement in die Offenposition gebracht wird, im Wesentlichen gasdicht und/oder flüssigkeitsdicht verschließen. Hierzu kann das oben beschriebene Dichtungselement zwischen dem Deckel und dem Verschlusselement vorgesehen sein. Vor dem erstmaligen Öffnen der Ausgussöffnung, bei dem das Verschlusselement in die Offenposition gebracht wird, kann insbesondere der relativ hohe Innenraumdruck im Getränkebehälter eine ausreichend hohe Kraft gegen das Dichtungselement ausüben, um einen gasdichten und/oder flüssigkeitsdichten Verschluss der Ausgussöffnung zu bewirken.

Alternativ oder zusätzlich kann das Verschlusselement eine anderweitige Verbindung mit dem Deckel aufweisen, welche die Ausgussöffnung in der Verschlussposition zumindest vor dem erstmaligen Öffnen derselben im Wesentlichen gasdicht und/oder flüssigkeitsdicht verschließt und beim erstmaligen Öffnen der Ausgussöffnung unwiederherstellbar gelöst wird. Beispielsweise kann das Verschlusselement eine stoffschlüssige Verbindung mit dem Deckel aufweisen. Die stoffschlüssige Verbindung kann beim erstmaligen Öffnen der Ausgussöffnung unwiederherstellbar gelöst werden.

Eine solche Verbindung kann durch die erwähnte Beschichtung bereitgestellt werden. Die Beschichtung deckt vorzugsweise eine Unterseite des Verschlusselements zumindest teilweise ab, insbesondere einen umlaufenden Randbereich der Unterseite des Verschlusselements. Ferner deckt die Beschichtung vorzugsweise einen diesen Randbereich umgebenden Bereich der Unterseite des Deckels ab.

Das Verschlusselement kann so ausgestaltet sein, dass es nach dem erstmaligen Öffnen der Ausgussöffnung die Ausgussöffnung in der Verschlussposition nur noch gegen versehentliches Ausschütten, aber nicht mehr vollkommen gas- und/oder flüssigkeitsdicht verschließt. Alternativ kann das Verschlusselement sowohl vor als auch nach dem erstmaligen Öffnen der Ausgussöffnung die Ausgussöffnung in der Verschlussposition gasdicht und/oder flüssigkeitsdicht verschließen.

Das Verschlusssystem weist ferner mindestens ein Bedienelement auf, welches an der Oberseite des Deckels angeordnet und mittels mindestens eines Verbindungselements mit dem Verschlusselement verbunden ist. Das Bedienelement ist dazu eingerichtet, die Ausgussöffnung durch eine manuelle Bewegung des Bedienelements durch einen Benutzer wahlweise freizugeben und zu verschließen.

Somit kann das Verschlusselement mittels des Bedienelements im Wesentlichen translatorisch, vorzugsweise entlang der Unterseite des Deckels, zwischen der Offenposition und der Verschlussposition durch den Nutzer bewegt werden, um die Ausgussöffnung wahlweise freizugeben und zu verschließen.

Dadurch kann der Nutzer die Ausgussöffnung auch nach dem erstmaligen Öffnen wieder verschließen, beispielsweise um ein unbeabsichtigtes Auslaufen des Inhaltsstoffes des Getränkebehälters zu verhindern oder zumindest zu reduzieren. Außerdem kann dadurch beispielsweise eine Kontamination des Inhaltsstoffes des Getränkebehälters durch die Umgebung, beispielswiese durch Partikel, verhindert oder zumindest reduziert werden.

Das Bedienelement weist einen Befestigungsabschnitt, der zumindest einen Teil des Verbindungselements zum Verbinden des Bedienelements mit dem Verschlusselement aufweist, und einen mit dem Befestigungsabschnitt verbundenen Betätigungsabschnitt auf. Der Betätigungsabschnitt ist mit dem Befestigungsabschnitt beweglich verbunden, sodass der Betätigungsabschnitt relativ zu dem Befestigungsabschnitt bewegbar ist.

Der Betätigungsabschnitt kann durch die relative Beweglichkeit auf Grund der beweglichen Verbindung zu dem Befestigungsabschnitt von einer Verstauposition in eine Greifposition gebracht werden. In der Greifposition weist der Betätigungsabschnitt vorzugsweise eine hohe ergonomische Greifbarkeit durch den Nutzer auf, sodass der Nutzer sicher und schnell den Betätigungsabschnitt greifen und das Verschlusselement zwischen der Offenposition und der Verschlussposition bewegen kann, um die Ausgussöffnung freizugeben bzw. zu verschließen.

Die bewegliche Verbindung zwischen dem Betätigungsabschnitt und dem Befestigungsabschnitt kann beispielsweise durch eine geschwächte Struktur an zumindest einem Bereich des Bedienelements zwischen dem Betätigungsabschnitt und dem Befestigungsabschnitt realisiert werden. Eine solche geschwächte Struktur kann beispielsweise einen geringeren Querschnitt aufweisen als der dazu benachbarte Bereich des Betätigungsabschnitts und/oder des Befestigungsabschnitts. Die bewegliche Verbindung kann beispielsweise als Einkerbung, Ritzlinie oder Perforation ausgebildet sein.

In der Verstauposition weist der Betätigungsabschnitt vorzugsweise eine erhöhte Sicherheit gegen unbeabsichtigtes Freigeben der Ausgussöffnung auf. Beispielsweise liegt der Betätigungsabschnitt in der Verstauposition enger an dem Deckel an als im Vergleich zur Greifposition.

Das Verschlusssystem kann derart eingerichtet sein, dass der Betätigungsabschnitt lediglich vor dem erstmaligen Bewegen des Betätigungsabschnitts in die Greifposition in der Verstauposition positioniert sein kann. In diesem Fall kann das Verschlusssystem verhindern, dass der Betätigungsabschnitt nach dem erstmaligen Bewegen des Betätigungsabschnitts in die Greifposition wieder in die Verstauposition gebracht werden kann oder zumindest in der Verstauposition verbleiben und/oder arretiert werden kann. Dadurch kann ein Sicherheitsmerkmal bereitgestellt werden, um dem Nutzer zu signalisieren, dass der Betätigungsabschnitt bereits betätigt und die Ausgussöffnung möglicherweise bereits geöffnet wurde. Somit kann verhindert werden, dass ein Nutzer eine bereits geöffnete Getränkedose mit einem möglicherweise kontaminierten Inhalt kauft.

Alternativ kann der Betätigungsabschnitt nach dem erstmaligen Öffnen der Ausgussöffnung, vorzugsweise mehrmals, sowohl in die Greifposition als auch in die Verstauposition gebracht werden.

Das Verbindungselement zum Verbinden des Bedienelements mit dem Verschlusselement ist eine Umformfügeverbindung, die mindestens ein an dem Bedienelement ausgebildetes Arretierelement und ein mittels Umformen mit dem Arretierelement in Eingriff gebrachtes Gegenelement, welches an dem Verschlusselement ausgebildet ist, aufweist.

Unter Umformfügeverbindung ist jede Fügeverbindung zu verstehen, die mittels Umformen zumindest eines Bereichs des Bedienelements und/oder zumindest eines Bereichs des Verschlusselements bereitgestellt wird. Derartige Umformverfahren umfassen insbesondere Kragenfügen, Weiten, Bördeln, Falzen, Verlappen und Durchsetzfügen.

Durch das Umformen zumindest eines Bereichs des Bedienelements und/oder zumindest eines Bereichs des Verschlusselements kann das Arretierelement mit dem Gegenelement in Eingriff gebracht werden. Vorzugsweise wird das Verbindungselement zumindest teilweise durch Umformen eines Bereichs des Bedienelements hergestellt.

Das Arretierelement kann einstückig an dem Bedienelement ausgebildet sein und/oder das Gegenelement kann einstückig an dem Verschlusselement ausgebildet sein.

Vorzugsweise werden sowohl das Arretierelement als auch das Gegenelement erst durch das Umformen zumindest eines Bereichs des Bedienelements und/oder zumindest eines Bereichs des Verschlusselements an dem Bedienelement bzw. an dem Verschlusselement ausgebildet.

Alternativ kann das Arretierelement bereits vor dem Umformen zumindest eines Bereichs des Bedienelements und/oder zumindest eines Bereichs des Verschlusselements an dem Bedienelement ausgebildet sein. In diesem Fall kann beim Umformen zumindest eines Bereichs des Bedienelements und/oder zumindest eines Bereichs des Verschlusselements das Gegenelement gebildet werden und mit dem bereits vor dem Umformen ausgebildeten Arretierelement in Eingriff gebracht werden.

Alternativ kann das Gegenelement bereits vor dem Umformen zumindest eines Bereichs des Bedienelements und/oder zumindest eines Bereichs des Verschlusselements an dem Verschlusselement ausgebildet sein. In diesem Fall kann beim Umformen das Arretierelement gebildet werden und mit dem bereits vor dem Umformen ausgebildeten Gegenelement in Eingriff gebracht werden.

Da beim Umformen kein bzw. nur ein geringer Wärmeeintrag in die Bauteile des Verschlusssystems verursacht wird, kann im Vergleich zu einer Schweißverbindung ein Verzug der Bauteile des Verschlusssystems verhindert oder zumindest reduziert werden. Außerdem kann durch das Umformen auf Zusatzwerkstoffe, wie Klebkomponenten und Schweißzusätze, verzichtet werden.

Die Verbindung des Bedienelements mit dem Verschlusselement mittels einer Umformfügeverbindung ermöglicht somit ein schnelles, kosteneffizientes und bauteilschonendes Verbinden des Bedienelements mit dem Verschlusselement. Dadurch können die Herstellungsgeschwindigkeit des Verschlusssystems erhöht werden und die Kosten für die Herstellung des Verschlusssystems gesenkt werden.

Außerdem weist die Umformfügeverbindung keine oder zumindest nur eine geringe Kerbwirkung an der Verbindungsstelle auf, da auf ein Schneiden oder Durchbohren der Fügeteile, d.h. des Bedienelements und des Verschlusselements, verzichtet werden kann. Dadurch kann eine relativ hohe Festigkeit der Verbindung ermöglicht werden.

Ferner können durch eine Umformfügeverbindung verschiedenartige Materialien verbunden werden. Beispielsweise kann das Bedienelement aus einem Kunststoff und das Verschlusselement aus einem Metall hergestellt sein. Alternativ kann das Bedienelement aus einem Metall und das Verschlusselement aus einem Kunststoff hergestellt sein. Weitere Materialpaarungen sind ebenfalls denkbar, wie etwa die Paarung eines beschichteten Metalls (z.B. Stahl oder Aluminium) mit einem weiteren beschichteten Metall (z.B. Stahl oder Aluminium). Mittels der Umformfügeverbindung können derartige unterschiedliche Materialien des Bedienelements und des Verschlusselements miteinander verbunden werden.

Vorzugsweise ist die Umformfügeverbindung eine Durchsetzfügeverbindung.

Beim Durchsetzfügen werden die Fügeteile, d.h. im vorliegenden Fall das Bedienelement und das Verschlusselement, durch einen Stempel, ähnlich wie beim Tiefziehen, unter plastischer Deformation in eine Matrize gedrückt. Dadurch entsteht eine druckknopfähnliche Form, welche die Fügeteile form- und/oder kraftschlüssig miteinander verbindet.

Dadurch wird eine sichere, kosten- und verfahrenseffiziente Verbindung des Bedienelements und des Verschlusselements ermöglicht.

Das Durchsetzfügen wird häufig auch Druckfügen, Clinchen, oder Press-Joining genannt. Alternativ wird Durchsetzfügen, in Anlehnung an die Marke Toxü, auch Toxen genannt.

Vorzugsweise kann das Verschlusssystem mehrere Verbindungselemente zum Verbinden des Bedienelements mit dem Verschlusselement aufweisen. Mindestens zwei der Verbindungselemente können im Wesentlichen entlang der Bewegungsrichtung des Bedienelements zwischen der Offenposition und der Verschlussposition in Reihe angeordnet sein. Vorzugsweise kann jedes der Verbindungselemente jeweils ein Arretierelement und ein Gegenelement, die jeweils miteinander in Eingriff stehen, aufweisen.

Durch die Anordnung von mindestens zwei der Verbindungselemente in Reihe kann ein Verdrehen des Bedienelements relativ zu dem Verschlusselement verhindert bzw. zumindest reduziert werden.

Die Durchsetzfügeverbindung ist vorzugsweise so gestaltet, dass im Bedienelement eine in Richtung des Verschlusselements (also nach unten) vertiefte Senkung ausgebildet ist. Mit anderen Worten weist die Durchsetzfügeverbindung eine konkave Vertiefung an der Oberseite des Bedienelements auf. Die konkave Vertiefung bzw. Senkung ist vorzugsweise in der nachfolgend beschriebenen Mulde vorgesehen, insbesondere entlang eines Bodens der Mulde.

Sofern mindestens zwei in Reihe ausgebildete Verbindungselemente vorgesehen sind, sind diese vorzugsweise jeweils als eine Durchsetzfügeverbindung ausgebildet, bei der im Bedienelement eine in Richtung des Verschlusselements (also nach unten) vertiefte Senkung ausgebildet ist. Die mindestens zwei Senkungen der Durchsetzfügeverbindungen sind vorzugsweise beide in der Mulde ausgebildet, insbesondere entlang des Bodens der Mulde.

Vorzugsweise können sich die zwei Verbindungselemente durch einen im Deckel ausgebildeten Schlitz erstrecken. Beim Bewegen des Verschlusselements zwischen der Offenposition und der Verschlussposition können sich die Verbindungselemente innerhalb und entlang des Schlitzes bewegen, sodass das Bedienelement und das Verschlusselement durch die Verbindungselemente gegen Verdrehungen relativ zum Deckel gesichert sein können. Dabei kann der Schlitz die Verbindungselemente beim Bewegen des Verschlusselements zwischen der Offenposition und der Verschlussposition zumindest teilweise und/oder zumindest bereichsweise führen. Der Schlitz und die Trinköffnung können ineinander übergehen und/oder als eine durchgängige gemeinsame Öffnung ausgebildet sein.

Vorzugsweise kann das Bedienelement eine Mulde aufweisen. Das Arretierelement bzw. die Arretierelemente kann bzw. können an einer Fläche der Mulde ausgebildet sein. Die Mulde kann vorzugsweise konkav sein, in Bezug auf eine Richtung, die von der Unterseite zur Oberseite weist. Die Fläche verläuft vorzugsweise im Wesentlichen parallel zur Oberseite und/oder zur Unterseite des Deckels. Die Mulde kann zumindest teilweise in dem im Deckel ausgebildeten Schlitz angeordnet sein. Die Fläche kann den Boden der Mulde darstellen.

Durch das Ausbilden des Arretierelements bzw. der Arretierelemente an einer Fläche der Mulde kann eine bessere Zugänglichkeit der Umformwerkzeuge, beispielsweise eines Stempels und einer Matrize, an die Umformfügeverbindungsstelle ermöglicht werden. Außerdem kann die Mulde die Umformfügeverbindung zumindest teilweise schützen, beispielsweise vor Beschädigungen und/oder Schmutz. Zusätzlich kann dadurch der ästhetische Anklang des Verschlusssystems bei Nutzern erhöht werden, etwa durch zumindest teilweises Verdecken des Arretierelements bzw. der Arretierelemente.

Die Mulde kann im Wesentlichen in der Bewegungsrichtung des Verschlusselements verlaufen. Die Mulde kann in der Bewegungsrichtung des Verschlusselements länger als quer zur Bewegungsrichtung breit sein. Die Seitenwände der Mulde können das Bedienelement im Schlitz führen und für eine Verdrehsicherung gegenüber dem Deckel sorgen.

Vorzugsweise weist das Verschlusssystem eine Kopplung auf, die den Betätigungsabschnitt mit zumindest einem Bereich des Deckels derart lösbar koppelt, dass die Kopplung zum erstmaligen Bewegen des Betätigungsabschnitts relativ zu dem Befestigungsabschnitt gelöst werden muss.

Durch eine derartige lösbare Kopplung des Betätigungsabschnitts mit zumindest einem Bereich des Deckels kann eine bessere Verstaubarkeit des Betätigungsabschnitts in der Verstauposition gesichert werden.

Außerdem kann dadurch ein Sicherheitsmerkmal bereitgestellt werden, um dem Nutzer zu signalisieren, dass der Betätigungsabschnitt bereits betätigt wurde und die Ausgussöffnung dadurch möglicherweise bereits geöffnet wurde. Somit kann verhindert werden, dass ein Nutzer unbewusst eine bereits geöffnete Getränkedose mit einem möglicherweise kontaminierten Inhalt kauft. Um ein derartiges Sicherheitsmerkmal bereitzustellen, kann die Kopplung den Betätigungsabschnitt mit zumindest einem Bereich des Deckels unwiederherstellbar lösbar koppeln. Somit kann in diesem Fall die Kopplung nach dem erstmaligen Lösen derselben nicht wiederhergestellt werden, um die erstmalige Lösung der Kopplung zu signalisieren.

Alternativ kann die Kopplung den Betätigungsabschnitt mit zumindest einem Bereich des Deckels wiederherstellbar lösbar koppeln. Dadurch kann die Kopplung nach dem erstmaligen Lösen derselben wiederhergestellt werden, beispielsweise um den Betätigungsabschnitt auch nach dem erstmaligen Öffnen wieder verstauen zu können.

Vorzugsweise weist die Kopplung mindestens ein an dem Betätigungsabschnitt ausgebildetes erstes Koppelelement und mindestens ein an dem Deckel ausgebildetes zweites Koppelelement auf. Das erste Koppelelement und das zweite Koppelelement können formschlüssig und/oder kraftschlüssig miteinander in Verbindung stehen, um die Kopplung des Betätigungsabschnitts mit dem Deckel bereitzustellen.

Durch die formschlüssige und/oder kraftschlüssige Verbindung des ersten Koppelelements und des zweiten Koppelelements kann eine zuverlässige und robuste Kopplung des Betätigungsabschnitts mit dem Deckel bereitgestellt werden.

Das erste Koppelelement und das zweite Koppelelement können beispielsweise mittels einer formschlüssigen und/oder kraftschlüssigen Steckverbindung, beispielsweise einer Press- oder Übergangspassung, miteinander verbunden sein. Hierzu kann das erste Koppelelement ein Vorsprung und das zweite Koppelelement eine Vertiefung sein, in welcher der Vorsprung aufgenommen sein kann. Alternativ kann das zweite Koppelelement ein Vorsprung und das erste Koppelelement eine Vertiefung sein, in welcher der Vorsprung aufgenommen sein kann.

Vorzugsweise weist die Kopplung mindestens eine Umformfügeverbindung auf, vorzugsweise eine Durchsetzfügeverbindung, die durch zumindest bereichsweises Umformen, vorzugsweise durch Durchsetzfügen, des Betätigungsabschnitts und/oder des Deckels bereitgestellt werden kann.

Analog zur Umformfügeverbindung bzw. Durchsetzfügeverbindung zum Verbinden des Bedienelements mit dem Verschlusselement, ist unter Umformfügeverbindung jede Fügeverbindung zu verstehen, die mittels Umformen zumindest eines Bereichs des Betätigungsabschnitts und/oder zumindest eines Bereichs des Deckels bereitgestellt werden kann. Derartige Umformverfahren umfassen insbesondere Kragenfügen, Weiten, Bördeln, Falzen, Verlappen und Durchsetzfügen.

Die Durchsetzfügeverbindung der Kopplung weist vorzugsweise eine im Deckel vorgesehene Senkung auf, die sich in Richtung des Bedienelements (also nach oben) in den Deckel erstreckt. Mit anderen Worten weist die Durchsetzfügeverbindung eine konkave Senkung an der Unterseite des Deckels auf.

Da beim Umformen kein bzw. nur ein geringer Wärmeeintrag in die Bauteile des Verschlusssystems verursacht wird, kann im Vergleich zu einer Schweißverbindung ein Verzug der Bauteile verhindert oder zumindest reduziert werden.

Außerdem kann beim Umformen auf Zusatzwerkstoffe, wie Klebkomponenten und Schweißzusätze, verzichtet werden.

Die Verbindung des Betätigungsabschnitts mit dem Deckel mittels einer Umformfügeverbindung ermöglicht somit ein schnelles, kosteneffizientes und bauteilschonendes Verbinden des Bedienelements mit dem Deckel. Dadurch können die Herstellungsgeschwindigkeit des Verschlusssystems erhöht werden und die Kosten für die Herstellung des Verschlusssystems gesenkt werden.

Außerdem weist die Umformfügeverbindung keine oder zumindest nur eine geringe Kerbwirkung an der Verbindungsstelle auf, da auf ein Schneiden oder Durchbohren der Fügeteile verzichtet werden kann. Dadurch kann eine relativ hohe Festigkeit der Verbindung ermöglicht werden.

Ferner können durch die Umformfügeverbindung verschiedenartige Materialien verbunden werden. Beispielsweise kann der Betätigungsabschnitt aus einem Kunststoff und der Deckel aus einem Metall, vorzugsweise Aluminium, hergestellt sein. Alternativ kann der Betätigungsabschnitt aus einem Metall und der Deckel aus einem Kunststoff hergestellt sein. Weitere Materialpaarungen sind ebenfalls denkbar. Mittels der Umformfügeverbindung können derartige unterschiedliche Materialien des Betätigungsabschnitts und des Deckels miteinander verbunden werden. Insbesondere können auch metallische Bauteile (etwa aus Stahl oder Aluminium) trotz einer etwaigen Kunststoffbeschichtung (die z.B. als Korrosionsschutz vorgesehen sein kann), schnell, wiederholbar, kostengünstig und verlässlich miteinander verbunden werden. Dies gilt sowohl für die Verbindung zweier metallischer Bauteile miteinander (von denen ein Bauteil oder beide Bauteile eine Kunststoffbeschichtung aufweisen) als auch für die Verbindung eines metallischen Bauteils mit anderen Materialien.

Das Durchsetzfügen wird häufig auch Druckfügen, Clinchen, oder Press-Joining genannt. Alternativ wird Durchsetzfügen in Anlehnung an die Marke Tox^{®} auch Toxen genannt.

Vorzugsweise weist die Kopplung mindestens ein Kontrollelement auf, welches derart ausgebildet sein kann, dass es sich in einem Zustand nach dem erstmaligen Bewegen des Betätigungsabschnitts relativ zu dem Befestigungsabschnitt zumindest optisch von einem Zustand vor dem erstmaligen Bewegen des Betätigungsabschnitts relativ zu dem Befestigungsabschnitt unterscheidet.

Ein derartiges Kontrollelement kann die Wirkung der Kopplung als Sicherheitsmerkmal erhöhen. Wie bereits beschrieben, kann das Sicherheitsmerkmal signalisieren, dass der Betätigungsabschnitt bereits betätigt wurde und die Ausgussöffnung dadurch möglicherweise bereits geöffnet wurde. Indem sich das Kontrollelement durch das erstmalige Bewegen des Betätigungsabschnitts relativ zu dem Befestigungsabschnitt zumindest optisch verändert, kann der Nutzer das erstmalige Bewegen des Betätigungsabschnitts relativ zu dem Befestigungsabschnitt zuverlässig und intuitiv erkennen. Dadurch kann der Nutzer frühzeitig eine möglicherweise bereits geöffnete Getränkedose mit einem möglicherweise kontaminierten Inhalt erkennen und den Kauf einer solchen Getränkedose vermeiden.

Das Kontrollelement kann beispielsweise ein Steg, eine Folie, ein Aufkleber, ein Textilelement oder ein sonstiges, vorzugsweise durchtrennbares, Element sein, welches durch das erstmalige Bewegen des Betätigungsabschnitts relativ zu dem Befestigungsabschnitt zumindest optisch, beispielweise durch eine teilweise oder vollständige Durchtrennung des Kontrollelements, verändert werden kann.

Vorzugsweise weist die Kopplung ein Sollbruchelement auf, vorzugsweise einen Steg, das dazu eingerichtet ist, beim Betätigen des Betätigungsabschnitts durchtrennt zu werden, sodass sich die Kopplung beim erstmaligen Bewegen des Betätigungsabschnitts relativ zu dem Befestigungsabschnitt lösen kann.

Dadurch kann im Voraus bestimmt werden, dass das Kontrollelement an der Sollbruchstelle durchtrennt werden soll, um eine optische Erkennbarkeit des erstmaligen Bewegens des Betätigungsabschnitts relativ zu dem Befestigungsabschnitt zu kennzeichnen.

Das Sollbruchelement kann eine geschwächte Struktur, beispielsweise eine Ritzlinie, eine Perforation oder einen reduzierten Querschnitt relativ zu einem benachbarten Querschnitt, aufweisen.

Vorzugsweise kann die Kopplung derart ausgebildet sein, dass sich beim Lösen der Kopplung zumindest ein erster Bereich des Betätigungsabschnitts von einem zweiten Bereich des Betätigungsabschnitts löst und am Deckel verbleibt. Vorzugsweise ist der erste Bereich integral (also einstückig) mit dem zweiten Bereich ausgebildet.

Dadurch kann die optische Erkennbarkeit einer gelösten Kopplung durch den Nutzer und damit auch die Wirkung der Kopplung als Sicherheitsmerkmal, wie bereits vorstehend beschrieben, erhöht werden. Dabei wird vorzugsweise ein Bereich des Betätigungsabschnitts durchtrennt, um den ersten Bereich des Betätigungsabschnitts von dem zweiten Bereich des Betätigungsabschnitts zu lösen. Der durchtrenntbare Bereich kann eine geschwächte Struktur, beispielsweise eine Ritzlinie, eine Perforation oder einen reduzierten Querschnitt relativ zu einem benachbarten Querschnitt, aufweisen.

Vorzugsweise erstreckt sich das erste Koppelelement und/oder das zweite Koppelelement im Wesentlichen in einer Richtung, die von der Unterseite zur Oberseite weist, vorzugsweise im Wesentlichen senkrecht zum Deckel nach oben. Dadurch kann eine Kollision des ersten Koppelelements und/oder des zweiten Koppelelements mit dem Verschlusselement vermieden werden.

Vorzugsweise erstreckt sich das Arretierelement und/oder das Gegenelement im Wesentlichen in einer Richtung, die von der Oberseite zur Unterseite weist, vorzugsweise im Wesentlichen senkrecht zum Deckel nach unten. Eine derartige Anordnung des Arretierelements und/oder des Gegenelements ermöglicht einen besseren Zugang der Umformwerkzeuge, beispielsweise eines Stempels und einer Matrize, an die Umformfügeverbindungsstelle. Dadurch können beispielsweise Umformwerkzeuge unterschiedlicher Größe eingesetzt werden, d.h. auch größere Umformwerkzeuge, um stabilere Umformfügeverbindungen herstellen zu können.

Vorzugsweise ist der Betätigungsabschnitt derart mit dem Befestigungsabschnitt verbunden, dass der Betätigungsabschnitt relativ zu dem Befestigungsabschnitt neigbar und/oder schwenkbar ist. Der Betätigungsabschnitt kann mit dem Befestigungsabschnitt über ein Scharnier, insbesondere ein Filmscharnier, verbunden sein. Eine Schwenkachse des Scharniers kann sich im Wesentlichen senkrecht zur Bewegungsrichtung des Verschlusselements entlang des Schlitzes und/oder im Wesentlichen parallel zum Deckel erstrecken.

Die oben beschriebene Aufgabe wird außerdem durch ein Verfahren zum Herstellen eines Verschlusssystems für einen Getränkebehälter, vorzugsweise ausgebildet als Getränkedose und/oder als Aufbewahrungsbehälter für Schüttgut, vorzugsweise eines Verschlusssystems nach einem der hierin beschriebenen Ausführungen, mit den Merkmalen des entsprechenden unabhängigen Verfahrensanspruchs gelöst.

Die hierin zu den Vorrichtungsansprüchen beschriebenen Effekte und Vorteile gelten analog für das Verfahren.

Bevorzugte Ausführungsformen sind in den abhängigen Ansprüchen und der nachfolgenden Beschreibung beschrieben.

Das Verfahren weist die folgenden Schritte auf:
- Bereitstellen eines Deckels mit einer einem Innenraum des Getränkebehälters zugewandten Unterseite und einer dem Innenraum des Getränkebehälters abgewandten Oberseite, wobei der Deckel dazu eingerichtet ist, ein oberes Ende des Getränkebehälters zumindest teilweise zu begrenzen, und wobei der Deckel eine Ausgussöffnung aufweist, durch welche ein in dem Getränkebehälter befindlicher Stoff ausgegossen werden kann;
- Bereitstellen eines Bedienelements, das einen Befestigungsabschnitt und einen mit dem Befestigungsabschnitt verbundenen Betätigungsabschnitt aufweist, und eines Verschlusselements;
- Anordnen des Verschlusselements an der Unterseite des Deckels;
- Anordnen des Bedienelements an der Oberseite des Deckels; und
- Bereitstellen mindestens eines Verbindungselements durch Umformen zumindest eines Bereichs des Bedienelements und des Verschlusselements, um das Bedienelement mit dem Verschlusselement zu verbinden, sodass das Verschlusselement durch eine manuelle Bewegung des Bedienelements durch einen Benutzer zwischen einer Offenposition und einer Verschlussposition bewegbar ist, um die Ausgussöffnung wahlweise freizugeben und zu verschließen.

Vorzugsweise wird das Verbindungselement des Verschlusselements und des Bedienelements durch Durchsetzfügen bereitgestellt.

Vorzugsweise werden mehrere Verbindungselemente bereitgestellt. Mindestens zwei der Verbindungselemente können im Wesentlichen entlang der Bewegungsrichtung des Bedienelements zwischen der Offenposition und der Verschlussposition in Reihe angeordnet werden.

Vorzugsweise kann zusätzlich eine Kopplung, die den Betätigungsabschnitt mit zumindest einem Bereich des Deckels lösbar koppelt, bereitgestellt werden, indem zumindest ein Bereich des Betätigungsabschnitts mit zumindest einem Bereich des Deckels formschlüssig und/oder kraftschlüssig miteinander in Verbindung gebracht wird, vorzugsweise durch zumindest bereichsweises Umformen, vorzugsweise durch Durchsetzfügen, des Betätigungsabschnitts und/oder des Deckels.

Es ist außerdem eine Aufgabe der Erfindung, ein Verschlusssystem für Getränkebehälter bereitzustellen, welches eine erhöhte Bedienerfreundlichkeit aufweist.

Diese Aufgabe wird durch ein Verschlusssystem für einen Getränkebehälter, insbesondere eine Getränkedose, erreicht, welches einen Deckel mit einer einem Innenraum des Getränkebehälters zugewandten Unterseite und einer dem Innenraum des Getränkebehälters abgewandten Oberseite aufweist. Der Deckel kann aus Metall (z.B. Aluminium) hergestellt sein. Das Metall (z.B. Aluminium) kann beschichtet sein (etwa mit einer Polymerschicht).

Der Deckel ist dazu eingerichtet ist, ein oberes Ende des Getränkebehälters zumindest teilweise zu begrenzen. Der Deckel weist eine Ausgussöffnung auf, durch welche ein in dem Getränkebehälter befindlicher Stoff ausgegossen werden kann. Der Deckel weist ferner eine umlaufende Vertiefung entlang eines äußeren Deckelrands auf.

Das Verschlusssystem weist außerdem mindestens ein Verschlusselement auf, welches an der Unterseite des Deckels angeordnet und im Wesentlichen translatorisch, vorzugsweise entlang der Unterseite des Deckels, zwischen einer Offenposition und einer Verschlussposition bewegbar ist.

Das Verschlusselement verschließt in der Verschlussposition die Ausgussöffnung im Wesentlichen, um dadurch ein Ausgießen des in dem Getränkebehälter befindlichen Stoffs im Wesentlichen zu verhindern. In der Offenposition gibt zumindest einen Bereich der Ausgussöffnung frei, um dadurch ein Ausgießen des in dem Getränkebehälter befindlichen Stoffs zuzulassen.

Das Verschlusselement kann in der Verschlussposition die Ausgussöffnung im Wesentlichen flüssigkeitsdicht und/oder gasdicht verschließen. Hierzu kann mindestens ein Dichtungselement zwischen dem Deckel und dem Verschlusselement vorgesehen sein. Ein solches Dichtungselement kann an dem Deckel und/oder an dem Verschlusselement angebracht sein.

Das Dichtungselement kann aus Silikon oder Gummi hergestellt sein. Das Dichtungselement kann durch bekannte Befestigungsverfahren, beispielsweise durch Aufvulkanisieren, an dem Verschlusselement und/oder an dem Deckel befestigt werden. Alternativ kann das Dichtungselement an dem Verschlusselement und/oder an dem Deckel verklebt sein.

Alternativ oder zusätzlich kann das Dichtungselement eine Beschichtung, vorzugsweise eine Polymerbeschichtung, sein, die mittels eines Beschichtungsverfahrens auf das Verschlusselement und/oder auf den Deckel aufgetragen werden kann.

Insbesondere kann das Verschlusselement die Ausgussöffnung in der Verschlussposition vor dem erstmaligen Öffnen der Ausgussöffnung, bei dem das Verschlusselement in die Offenposition gebracht wird, im Wesentlichen gasdicht und/oder flüssigkeitsdicht verschließen. Hierzu kann das oben beschriebene Dichtungselement zwischen dem Deckel und dem Verschlusselement vorgesehen sein. Vor dem erstmaligen Öffnen der Ausgussöffnung, bei dem das Verschlusselement in die Offenposition gebracht wird, kann insbesondere der relativ hohe Innenraumdruck im Getränkebehälter eine ausreichend hohe Kraft gegen das Dichtungselement ausüben, um einen gasdichten und/oder flüssigkeitsdichten Verschluss der Ausgussöffnung zu bewirken.

Alternativ oder zusätzlich kann das Verschlusselement eine anderweitige Verbindung mit dem Deckel aufweisen, welche die Ausgussöffnung in der Verschlussposition zumindest vor dem erstmaligen Öffnen derselben im Wesentlichen gasdicht und/oder flüssigkeitsdicht verschließt und beim erstmaligen Öffnen der Ausgussöffnung unwiederherstellbar gelöst wird. Beispielsweise kann das Verschlusselement eine stoffschlüssige Verbindung mit dem Deckel aufweisen. Die stoffschlüssige Verbindung kann beim erstmaligen Öffnen der Ausgussöffnung unwiederherstellbar gelöst werden.

Eine solche Verbindung kann durch die erwähnte Beschichtung bereitgestellt werden. Die Beschichtung deckt vorzugsweise eine Unterseite des Verschlusselements zumindest teilweise ab, insbesondere einen umlaufenden Randbereich der Unterseite des Verschlusselements. Ferner deckt die Beschichtung vorzugsweise einen diesen Randbereich umgebenden Bereich der Unterseite des Deckels ab.

Das Verschlusselement kann so ausgestaltet sein, dass es nach dem erstmaligen Öffnen der Ausgussöffnung die Ausgussöffnung in der Verschlussposition nur noch gegen versehentliches Ausschütten, aber nicht mehr vollkommen gas- und/oder flüssigkeitsdicht verschließt (insbesondere bei Verwendung einer Beschichtung). Alternativ kann das Verschlusselement sowohl vor als auch nach dem erstmaligen Öffnen der Ausgussöffnung die Ausgussöffnung in der Verschlussposition gasdicht und/oder flüssigkeitsdicht verschließen.

Das Verschlusssystem weist ferner mindestens ein Bedienelement auf, welches an der Oberseite des Deckels angeordnet und mittels mindestens eines Verbindungselements mit dem Verschlusselement verbunden ist. Das Bedienelement ist dazu eingerichtet, die Ausgussöffnung durch eine manuelle Bewegung des Bedienelements durch einen Benutzer wahlweise freizugeben und zu verschließen.

Somit kann das Verschlusselement mittels des Bedienelements im Wesentlichen translatorisch, vorzugsweise entlang der Unterseite des Deckels, zwischen der Offenposition und der Verschlussposition durch den Nutzer bewegt werden, um die Ausgussöffnung wahlweise freizugeben und zu verschließen.

Dadurch kann der Nutzer die Ausgussöffnung auch nach dem erstmaligen Öffnen wieder verschließen, beispielsweise um ein unbeabsichtigtes Auslaufen des Inhaltsstoffes des Getränkebehälters zu verhindern oder zumindest zu reduzieren. Außerdem kann dadurch beispielsweise eine Kontamination des Inhaltsstoffes des Getränkebehälters aus der Umgebung, beispielswiese durch Partikel, verhindert oder zumindest reduziert werden.

Der Deckel weist eine darin ausgebildete Ausbuchtung auf, die dazu eingerichtet ist, das Verschlusselement in der Offenpositionzu arretieren.

Durch das Vorsehen einer in dem Deckel ausgebildeten Ausbuchtung zum Arretieren des Verschlusselements in der Offenpositionkann das Verschlusselement und das damit verbundene Bedienelement in der Offenpositiongehalten werden, sodass der Nutzer beispielsweise aus der Ausgussöffnung trinken kann, ohne dass sich das Verschlusselement und das Bedienelement unbeabsichtigt aus der Offenposition in die Verschlussposition bewegt.

Zum Arretieren des Verschlusselements in der Offenpositionkann die Ausbuchtung mit zumindest einem Bereich des Bedienelements und/oder mit zumindest einem Bereich des Verschlusselements zusammenwirken, um das Bedienelement und das damit verbundene Verschlusselement in der Offenposition zu fixieren.

Beispielsweise kann das Bedienelement und/oder das Verschlusselement ein Gegenelement, beispielsweise einen Vorsprung, aufweisen, welches in der Offenposition mit der Ausbuchtung in Eingriffsverbindung treten kann. Das Bedienelement oder das Verschlusselement kann beim Bewegen des Gegenelements entlang des Bereichs der Ausbuchtung ausgelenkt und/oder verformt werden. Die Eingriffsverbindung kann dann aus einer Rückverformung dieser Auslenkung resultieren. Das Gegenelement kann, in Bezug auf eine Bewegungsrichtung des Bedienelements zwischen der Offenposition und der Verschlussposition, hinter der Ausbuchtung einrastbar sein, um das Verschlusselement in der Offenpositionzu arretieren.

Alternativ kann jedoch auch auf ein derartiges Gegenelement verzichtet werden. Stattdessen kann beispielsweise das Bedienelement und/oder das Verschlusselement beim Bewegen des Bedienelements und des Verschlusselements von der Verschlussposition in die Offenposition durch die Ausbuchtung derart ausgelenkt und/oder verformt werden, dass das Bedienelement und das Verschlusselement durch diese Auslenkung in der Offenposition fixiert werden können.

Vorzugsweise weist das Verschlusselement eine entlang zumindest eines Abschnitts eines Umfangs des Verschlusselements verlaufende Wulst oder Kante auf. Die Wulst oder Kante kann, in Bezug auf eine Bewegungsrichtung des Bedienelements zwischen der Offenposition und der Verschlussposition, hinter der Ausbuchtung einrastbar sein, um das Verschlusselement in der Offenpositionzu arretieren.

Die Wulst oder Kante kann somit mit der Ausbuchtung derart zusammenwirken, dass das Verschlusselement, und vorzugsweise auch das damit verbundene Bedienelement, in der Offenpositiondadurch arretieren werden kann.

Das Verschlusselement kann eine entlang zumindest eines Abschnitts eines Umfangs des Verschlusselements verlaufende Wulst bzw. Kante, eine Erhebung und einen zwischen der Wulst bzw. Kante und der Erhebung angeordneten Zwischenbereich aufweisen. Der Zwischenbereich kann derart ausgebildet sein, dass zumindest ein Teil des Zwischenbereichs mit der in dem Deckel ausgebildeten Ausbuchtung in der Offenpositionin Eingriff stehen kann. Beispielsweise kann die Ausbuchtung in dem Zwischenbereich zumindest teilweise, vorzugsweise ganz, aufgenommen werden, um das Verschlusselement, und vorzugsweise auch das damit verbundene Bedienelement, in der Offenpositionarretieren zu können.

Vorzugsweise ist der Zwischenbereich dazu eingerichtet, in der Offenpositiondie in dem Deckel ausgebildete Ausbuchtung zumindest teilweise aufzunehmen. Dadurch kann das Verschlusselement, und vorzugsweise auch das damit verbundene Bedienelement, in der Offenpositionzuverlässig und sicher arretiert werden.

Der Zwischenbereich ist vorzugsweise gegenüber der Erhebung und/oder gegenüber der Wulst bzw. Kante vertieft. Der Zwischenbereich ist vorzugsweise gegenüber der Erhebung und/oder gegenüber der Wulst bzw. Kante um einen ersten Abstand vertieft, der geringer als ein zweiter Abstand ist, um den die Ausbuchtung von der Unterseite des Deckels in Richtung des Verschlusselements vorsteht. So kann sichergestellt werden, dass auch in der Offenposition, wenn die Ausbuchtung im Zwischenbereich aufgenommen ist, der nachfolgend beschriebene Luftspalt zwischen der Unterseite des Deckels und der vorgenannten Kante bzw. dem vorgenannten Wulst verbleibt.

Vorzugsweise ist die in dem Deckel ausgebildete Ausbuchtung in Richtung des Innenraums des Getränkebehälters ausgebildet, sodass die Wulst oder Kante beim Bewegen des Verschlusselements zwischen der Offenposition und der Verschlussposition durch die Ausbuchtung ausgelenkt wird, vorzugsweise von der Unterseite des Deckels weg.

Vorzugsweise wird durch die Auslenkung der Wulst oder Kante ein Luftspalt zumindest bereichsweise zwischen der Kante und der Unterseite des Deckels gebildet. Der Luftspalt kann eine Verbindung zwischen dem Innenraum des Getränkebehälters und der Umgebung um den Getränkebehälter bereitstellen.

Durch die derartige Bildung eines Luftspalt zumindest bereichsweise zwischen dem Wulst oder der Kante und der Unterseite des Deckels durch die Auslenkung kann der Innenraum des entsprechenden Getränkebehälters entlüftet und/oder belüftet werden.

Somit kann bei oder vorzugsweise vor dem erstmaligen Öffnen der Ausgussöffnung der Innenraum des Getränkebehälters entlüftet werden, um den relativ hohen Druck im Innenraum des Getränkebehälters zumindest teilweise zu reduzieren. Dadurch kann ein ungewolltes Herauslaufen oder Herausspritzen des Inhalts des Getränkebehälters aus der Ausgussöffnung aufgrund eines plötzlichen Druckausgleichs zwischen dem relativ hohen Druck im Innenraum des Getränkebehälters und dem Umgebungsdruck über die Ausgussöffnung beim erstmaligen Öffnen der Ausgussöffnung vermieden oder zumindest reduziert werden.

Außerdem kann über den durch die Auslenkung der Kante gebildeten Luftspalt Luft aus der Umgebung in den Innenraum des Getränkebehälters strömen, um einen Unterdruck in dem Innenraum des Getränkebehälters durch einen Ausgleich mit dem Umgebungsdruck zu vermeiden oder zumindest zu reduzierten. Dadurch kann ein gleichmäßiger Ausguss des Inhalts der Getränkedose aus der Ausgussöffnung erleichtert werden.

In der Offenposition, in der die in dem Deckel ausgebildete Ausbuchtung in dem Zwischenbereich aufgenommen ist, kann ein Luftspalt zumindest bereichsweise zwischen der Kante und der Unterseite des Deckels gebildet werden. Der Luftspalt kann eine Verbindung zwischen dem Innenraum des Getränkebehälters und der Umgebung um den Getränkebehälter bereitstellen. In der Verschlussposition ist der Luftspalt vorzugsweise durch das Verschlusselement verschlossen oder zumindest in seinem Querschnitt reduziert.

Die Erhebung kann zentral in dem Verschlusselement ausgebildet sein. Der Zwischenbereich kann ringförmig um die Erhebung verlaufen.

Eine äußere Kante des Verschlusselements kann zumindest abschnittsweise gequetscht und/oder gebördelt sein. Hierdurch kann verhindert werden, dass ein unbeschichteter Bereich der Kante während der Lagerung des Getränkebehälters dem Inhalt des Behälters exponiert wird. Die äußere Kante kann die o.g. Kante und/oder den oben genannten Wulst bereitstellen.

Die in dem Deckel ausgebildete Ausbuchtung kann in Richtung des Innenraums des Getränkebehälters ausgebildet sein. Das Bedienelement kann sich in der Verschlussposition über einen ersten Abschnitt der Ausbuchtung erstrecken. Das Bedienelement kann einen zweiten Abschnitt der Ausbuchtung freilassen.

Dadurch kann ein Nutzer, beispielsweise mit einem Finger, in die Ausbuchtung greifen und Bedienelement greifen und bewegen, um die Ausgussöffnung freizugeben. Dadurch können die Ergonomie und die Benutzerfreundlichkeit des Verschlusssystems erhöht werden.

Zumindest ein Abschnitt der Kante, der in der Offenposition und/oder in der Verschlussposition zumindest bereichsweise an der Unterseite des Deckels anliegt, kann eine Beschichtung, vorzugsweise eine Polymerbeschichtung, aufweisen.

Durch eine derartige Beschichtung kann eine zumindest bereichsweise flüssigkeitsdichte und/oder gasdichte Verbindung zwischen der Kante und dem Deckel erreicht werden. Eine Beschichtung kann im Vergleich zu einem herkömmlichen separaten Dichtungselement, beispielsweise einem Dichtungsring, kostengünstig und verfahrenseffizient angebracht werden. Die Beschichtung kann alternativ oder zusätzlich zu einem solchen separaten Dichtungselement vorgesehen sein.

Es ist außerdem eine Aufgabe der Erfindung, ein Verschlusssystem für Getränkebehälter bereitzustellen, welches eine erhöhte Bedienerfreundlichkeit aufweist.

Diese Aufgabe wird durch ein Verschlusssystem für einen Getränkebehälter, insbesondere eine Getränkedose, erreicht, welches einen Deckel mit einer einem Innenraum des Getränkebehälters zugewandten Unterseite und einer dem Innenraum des Getränkebehälters abgewandten Oberseite.

Der Deckel ist dazu eingerichtet, ein oberes Ende des Getränkebehälters zumindest teilweise zu begrenzen. Der Deckel weist eine Ausgussöffnung auf, durch welche ein in dem Getränkebehälter befindlicher Stoff ausgegossen werden kann.

Das Verschlusssystem weist außerdem mindestens ein Verschlusselement auf, welches an der Unterseite des Deckels angeordnet und im Wesentlichen translatorisch, vorzugsweise entlang der Unterseite des Deckels, zwischen einer Offenposition und einer Verschlussposition bewegbar ist.

Das Verschlusselement verschließt in der Verschlussposition im Wesentlichen die Ausgussöffnung, um dadurch ein Ausgießen des in dem Getränkebehälter befindlichen Stoffs im Wesentlichen zu verhindern. In der Offenposition gibt das Verschlusselement zumindest einen Bereich der Ausgussöffnung frei, um dadurch ein Ausgießen des in dem Getränkebehälter befindlichen Stoffs zuzulassen.

Das Verschlusselement kann in der Verschlussposition die Ausgussöffnung im Wesentlichen flüssigkeitsdicht und/oder gasdicht verschließen. Hierzu kann mindestens ein Dichtungselement zwischen dem Deckel und dem Verschlusselement vorgesehen sein. Ein solches Dichtungselement kann an dem Deckel und/oder an dem Verschlusselement angebracht sein.

Das Dichtungselement kann aus Silikon oder Gummi hergestellt sein. Das Dichtungselement kann durch bekannte Befestigungsverfahren, beispielsweise durch Aufvulkanisieren, an dem Verschlusselement und/oder an dem Deckel befestigt werden. Alternativ kann das Dichtungselement an dem Verschlusselement und/oder an dem Deckel verklebt sein.

Alternativ oder zusätzlich kann das Dichtungselement eine Beschichtung, vorzugsweise eine Polymerbeschichtung, sein, die mittels eines Beschichtungsverfahrens auf das Verschlusselement und/oder auf den Deckel aufgetragen werden kann.

Insbesondere kann das Verschlusselement die Ausgussöffnung in der Verschlussposition vor dem erstmaligen Öffnen der Ausgussöffnung, bei dem das Verschlusselement in die Offenposition gebracht wird, im Wesentlichen gasdicht und/oder flüssigkeitsdicht verschließen. Hierzu kann das oben beschriebene Dichtungselement zwischen dem Deckel und dem Verschlusselement vorgesehen sein. Vor dem erstmaligen Öffnen der Ausgussöffnung, bei dem das Verschlusselement in die Offenposition gebracht wird, kann insbesondere der relativ hohe Innenraumdruck im Getränkebehälter eine ausreichend hohe Kraft gegen das Dichtungselement ausüben, um einen gasdichten und/oder flüssigkeitsdichten Verschluss der Ausgussöffnung zu bewirken.

Alternativ oder zusätzlich kann das Verschlusselement eine anderweitige Verbindung mit dem Deckel aufweisen, welche die Ausgussöffnung in der Verschlussposition zumindest vor dem erstmaligen Öffnen derselben im Wesentlichen gasdicht und/oder flüssigkeitsdicht verschließt und beim erstmaligen Öffnen der Ausgussöffnung unwiederherstellbar gelöst wird. Beispielsweise kann das Verschlusselement eine stoffschlüssige Verbindung mit dem Deckel aufweisen. Die stoffschlüssige Verbindung kann beim erstmaligen Öffnen der Ausgussöffnung unwiederherstellbar gelöst werden.

Eine solche Verbindung kann durch die erwähnte Beschichtung bereitgestellt werden. Die Beschichtung deckt vorzugsweise eine Unterseite des Verschlusselements zumindest teilweise ab, insbesondere einen umlaufenden Randbereich der Unterseite des Verschlusselements. Ferner deckt die Beschichtung vorzugsweise einen diesen Randbereich umgebenden Bereich der Unterseite des Deckels ab.

Das Verschlusselement kann so ausgestaltet sein, dass es nach dem erstmaligen Öffnen der Ausgussöffnung die Ausgussöffnung in der Verschlussposition nur noch gegen versehentliches Ausschütten, aber nicht mehr vollkommen gas- und/oder flüssigkeitsdicht verschließt. Alternativ kann das Verschlusselement sowohl vor als auch nach dem erstmaligen Öffnen der Ausgussöffnung die Ausgussöffnung in der Verschlussposition gasdicht und/oder flüssigkeitsdicht verschließen.

Das Verschlusssystem weist ferner mindestens ein Bedienelement auf, welches an der Oberseite des Deckels angeordnet und mittels mindestens eines Verbindungselements mit dem Verschlusselement verbunden ist. Das Bedienelement ist dazu eingerichtet, die Ausgussöffnung durch eine manuelle Bewegung des Bedienelements durch einen Benutzer wahlweise freizugeben und zu verschließen.

Somit kann das Verschlusselement mittels des Bedienelements im Wesentlichen translatorisch, vorzugsweise entlang der Unterseite des Deckels, zwischen der Offenposition und der Verschlussposition durch den Nutzer bewegt werden, um die Ausgussöffnung wahlweise freizugeben und zu verschließen.

Dadurch kann der Nutzer die Ausgussöffnung auch nach dem erstmaligen Öffnen wieder verschließen, beispielsweise um ein unbeabsichtigtes Auslaufen des Inhaltsstoffes des Getränkebehälters zu verhindern oder zumindest zu reduzieren. Außerdem kann dadurch beispielsweise eine Kontamination des Inhaltsstoffes des Getränkebehälters aus der Umgebung, beispielswiese durch Partikel, verhindert oder zumindest reduziert werden.

Das Bedienelement weist einen Befestigungsabschnitt auf, der zumindest einen Teil des Verbindungselements zum Verbinden des Bedienelements mit dem Verschlusselement aufweist, und einen mit dem Befestigungsabschnitt verbundenen Betätigungsabschnitt aufweist. Der Betätigungsabschnitt ist mit dem Befestigungsabschnitt beweglich verbunden, sodass der Betätigungsabschnitt relativ zu dem Befestigungsabschnitt bewegbar ist.

Der Betätigungsabschnitt kann durch die relative Beweglichkeit auf Grund der beweglichen Verbindung und zu dem Befestigungsabschnitt von einer Verstauposition in eine Greifposition gebracht werden. In der Greifposition weist der Betätigungsabschnitt vorzugsweise eine hohe ergonomische Greifbarkeit durch den Nutzer auf, sodass der Nutzer sicher und schnell den Betätigungsabschnitt greifen und das Verschlusselement zwischen der Offenposition und der Verschlussposition bewegen kann, um die Ausgussöffnung freizugeben bzw. zu verschließen.

Die bewegliche Verbindung zwischen dem Betätigungsabschnitt und dem Befestigungsabschnitt kann beispielsweise durch eine geschwächte Struktur an zumindest einem Bereich des Bedienelements zwischen dem Betätigungsabschnitt und dem Befestigungsabschnitt realisiert werden. Eine solche geschwächte Struktur kann beispielsweise einen geringeren Querschnitt aufweisen als der dazu benachbarte Bereich des Betätigungsabschnitts und/oder des Befestigungsabschnitts. Die bewegliche Verbindung kann beispielsweise als Einkerbung, Ritzlinie oder Perforation ausgebildet sein. Die Verbindung kann insbesondere als ein Scharnier ausgebildet sein, wie oben beschrieben.

In der Verstauposition weist der Betätigungsabschnitt vorzugsweise eine erhöhte Sicherheit gegen unbeabsichtigtes Öffnen der Ausgussöffnung auf. Beispielsweise liegt der Betätigungsabschnitt in der Verstauposition enger an dem Deckel an als im Vergleich zur Greifposition.

Das Verschlusssystem kann derart eingerichtet sein, dass der Betätigungsabschnitt lediglich vor dem erstmaligen Bewegen des Betätigungsabschnitts in die Greifposition in der Verstauposition positioniert und/oder gesichert werden kann. In diesem Fall kann der Betätigungsabschnitt nach dem erstmaligen Bewegen des Betätigungsabschnitts in die Greifposition nicht mehr in die Verstauposition gebracht und/oder zumindest nicht dort gesichert werden. Dadurch kann ein Sicherheitsmerkmal bereitgestellt werden, um dem Nutzer zu signalisieren, dass der Betätigungsabschnitt bereits betätigt und die Ausgussöffnung möglicherweise bereits geöffnet wurde. Somit kann verhindert werden, dass ein Nutzer eine bereits geöffnete Getränkedose mit einem möglicherweise kontaminierten Inhalt kauft.

Alternativ kann der Betätigungsabschnitt nach dem erstmaligen Öffnen der Ausgussöffnung, vorzugsweise mehrmals, sowohl in die Greifposition als auch in die Verstauposition gebracht werden.

Der Betätigungsabschnitt ist mittels einer Kopplung mit zumindest einem Bereich des Deckels derart lösbar koppelt, dass sich die Kopplung beim erstmaligen Bewegen des Betätigungsabschnitts relativ zu dem Befestigungsabschnitt löst.

Durch das Vorsehen einer derartigen Kopplung des Betätigungsabschnitts mit zumindest einem Bereich des Deckels kann ein Sicherheitsmerkmal bereitgestellt werden, um dem Nutzer zu signalisieren, dass der Betätigungsabschnitt bereits betätigt wurde und die Ausgussöffnung dadurch möglicherweise bereits geöffnet wurde. Somit kann verhindert werden, dass ein Nutzer unbewusst eine bereits geöffnete Getränkedose mit einem möglicherweise kontaminierten Inhalt kauft.

Außerdem kann der Betätigungsabschnitt durch die Kopplung in der Verstauposition arretiert werden.

Um ein Sicherheitsmerkmal bereitzustellen, kann die Kopplung den Betätigungsabschnitt mit zumindest einem Bereich des Deckels unwiederherstellbar lösbar koppeln. Somit kann in diesem Fall die Kopplung nach dem erstmaligen Lösen derselben nicht wiederhergestellt werden, um die erstmalige Lösung der Kopplung zu signalisieren.

Alternativ kann die Kopplung den Betätigungsabschnitt mit zumindest einem Bereich des Deckels wiederherstellbar lösbar koppeln. Dadurch kann die Kopplung nach dem erstmaligen Lösen derselben wiederhergestellt werden, beispielsweise um den Betätigungsabschnitt auch nach dem erstmaligen Öffnen wieder verstauen zu können.

Die Kopplung weist mindestens ein an dem Betätigungsabschnitt ausgebildetes erstes Koppelelement und mindestens ein an dem Deckel ausgebildetes zweites Koppelelement, welches mit dem ersten Koppelelement in Eingriff steht, auf.

Der Eingriff des ersten Koppelelements mit dem zweiten Koppelelement wird durch zumindest bereichsweises Umformen, vorzugsweise durch Durchsetzfügen, des Betätigungsabschnitts und/oder des Deckels bereitgestellt.

Unter Umformen ist jedes Umformverfahren, welches zum Zusammenfügen zweier Elemente dienen kann, zu verstehen. Derartige Umformverfahren umfassen insbesondere Kragenfügen, Weiten, Bördeln, Falzen, Verlappen und Durchsetzfügen.

Durch das Umformen zumindest eines Bereichs des Betätigungsabschnitts und/oder zumindest eines Bereichs des Deckels kann das erste Koppelelement mit dem zweiten Koppelelement in Eingriff gebracht werden.

Das erste Koppelelement kann einstückig an dem Betätigungsabschnitt ausgebildet sein und/oder das zweite Koppelelement kann einstückig an dem Deckel ausgebildet sein.

Sowohl das erste Koppelelement als auch das zweite Koppelelement können erst durch das bereichsweise Umformen, vorzugsweise durch Durchsetzfügen, des Betätigungsabschnitts und/oder des Deckels an dem Betätigungsabschnitt bzw. an dem Deckel ausgebildet werden.

Alternativ kann das erste Koppelelement bereits vor dem bereichsweisen Umformen des Betätigungsabschnitts und/oder des Deckels an dem Betätigungsabschnitt ausgebildet sein. In diesem Fall kann beim Umformen des Betätigungsabschnitts und/oder des Deckels das zweite Koppelelement gebildet und mit dem bereits vor dem Umformen ausgebildeten ersten Koppelelement in Eingriff gebracht werden.

Alternativ kann das zweite Koppelelement bereits vor dem Umformen an dem Deckel ausgebildet sein. In diesem Fall kann beim Umformen das erste Koppelelement gebildet und mit dem bereits vor dem Umformen ausgebildeten zweiten Koppelelement in Eingriff gebracht werden.

Da beim Umformen kein bzw. nur ein geringer Wärmeeintrag in die Bauteile des Verschlusssystems verursacht wird, kann im Vergleich zu einer Schweißverbindung ein Verzug der Bauteile des Verschlusssystems verhindert oder zumindest reduziert werden. Außerdem kann durch das Umformen auf Zusatzwerkstoffe, wie Klebkomponenten und Schweißzusätze, verzichtet werden. Die Kopplung des Betätigungsabschnitts mit dem Deckel mittels Umformen, vorzugsweise Durchsetzfügen, ermöglicht somit ein schnelles, kosteneffizientes und bauteilschonendes Koppeln des Betätigungsabschnitts mit dem Deckel. Dadurch können die Herstellungsgeschwindigkeit des Verschlusssystems erhöht werden und die Kosten für die Herstellung des Verschlusssystems gesenkt werden.

Ferner können durch das Umformen verschiedenartige Materialien verbunden werden. Beispielsweise kann der Betätigungsabschnitt aus einem Kunststoff und der Deckel aus einem Metall hergestellt sein. Alternativ kann der Betätigungsabschnitt aus einem Metall und der Deckel aus einem Kunststoff hergestellt sein. Weitere Materialpaarungen sind ebenfalls denkbar. Mittels Umformen, vorzugsweise Durchsetzfügen, können derartige unterschiedliche Materialien des Betätigungsabschnitts und des Deckels miteinander verbunden werden. Weitere Materialpaarungen sind ebenfalls denkbar, wie etwa die Paarung eines beschichteten Metalls (z.B. Stahl oder Aluminium) mit einem weiteren beschichteten Metall (z.B. Stahl oder Aluminium). Mittels der Umformfügeverbindung, insbesondere Durchsetzfügen, können derartige unterschiedliche Materialien des Bedienelements und des Verschlusselements vorteilhaft miteinander verbunden werden.

Die vorliegende Erfindung betrifft außerdem einen Getränkebehälter, vorzugsweise ausgebildet als Getränkedose und/oder als Aufbewahrungsbehälter für Schüttgut, der wenigstens ein Verschlusssystem nach einem der hierin beschriebenen Ausführungen aufweist.

Die vorliegende Erfindung betrifft insbesondere auch die folgenden Aspekte:
1. Verschlusssystem für einen Getränkebehälter, insbesondere eine Getränkedose, aufweisend:
   einen Deckel mit einer einem Innenraum des Getränkebehälters zugewandten Unterseite und einer dem Innenraum des Getränkebehälters abgewandten Oberseite, wobei der Deckel dazu eingerichtet ist, ein oberes Ende des Getränkebehälters zumindest teilweise zu begrenzen, und wobei der Deckel eine Ausgussöffnung aufweist, durch welche ein in dem Getränkebehälter befindlicher Stoff ausgegossen werden kann;
   mindestens ein Verschlusselement, welches an der Unterseite des Deckels angeordnet und im Wesentlichen translatorisch, vorzugsweise entlang der Unterseite des Deckels, zwischen einer Offenposition und einer Verschlussposition bewegbar ist, wobei das Verschlusselement in der Verschlussposition die Ausgussöffnung im Wesentlichen verschließt, um dadurch ein Ausgießen des in dem Getränkebehälter befindlichen Stoffs im Wesentlichen zu verhindern, und in der Offenposition zumindest einen Bereich der Ausgussöffnung freigibt, um dadurch ein Ausgießen des in dem Getränkebehälter befindlichen Stoffs zuzulassen;
   mindestens ein Bedienelement, welches an der Oberseite des Deckels angeordnet und mittels mindestens eines Verbindungselements mit dem Verschlusselement verbunden ist, wobei das Bedienelement dazu eingerichtet ist, die Ausgussöffnung durch eine manuelle Bewegung des Bedienelements durch einen Benutzer wahlweise freizugeben und zu verschließen;
   wobei das Verbindungselement zum Verbinden des Bedienelements mit dem Verschlusselement eine Umformfügeverbindung ist, die mindestens ein Arretierelement und ein mittels Umformen mit dem Arretierelement in Eingriff gebrachtes Gegenelement aufweist, wobei das Arretierelement vorzugsweise an dem Bedienelement, vorzugsweise einstückig, ausgebildet ist und das Gegenelement vorzugsweise an dem Verschlusselement, vorzugsweise einstückig, ausgebildet ist.
2. Verschlusssystem nach Aspekt 1, wobei das Bedienelement einen Befestigungsabschnitt, der zumindest einen Teil des Verbindungselements zum Verbinden des Bedienelements mit dem Verschlusselement aufweist, und einen mit dem Befestigungsabschnitt verbundenen Betätigungsabschnitt aufweist, wobei der Betätigungsabschnitt mit dem Befestigungsabschnitt beweglich verbunden ist, sodass der Betätigungsabschnitt relativ zu dem Befestigungsabschnitt bewegbar ist.
3. Verschlusssystem nach Aspekt 1 oder 2, wobei die Umformfügeverbindung eine Durchsetzfügeverbindung ist, wobei sich die Senkung der Durchsetzfügeverbindung vorzugsweise am Bedienelement ausgebildet ist.
4. Verschlusssystem nach einem der vorhergehenden Aspekte, aufweisend mehrere Verbindungselemente zum Verbinden des Bedienelements mit dem Verschlusselement, wobei mindestens zwei der Verbindungselemente in Reihe angeordnet sind, vorzugsweise im Wesentlichen entlang der Bewegungsrichtung des Bedienelements zwischen der Offenposition und der Verschlussposition, wobei vorzugsweise jedes der Verbindungselemente jeweils ein Arretierelement und ein Gegenelement, die jeweils miteinander in Eingriff stehen, aufweist, stärker bevorzugt wobei die mindestens zwei in Reihe angeordneten Verbindungselemente jeweils eine Durchsetzfügeverbindung sind, wobei die Senkungen der Durchsetzfügeverbindungen vorzugsweise am Bedienelement ausgebildet sind.
5. Verschlusssystem nach einem der vorhergehenden Aspekte, wobei das Bedienelement eine Mulde aufweist, wobei das Arretierelement bzw. die Arretierelemente an einer Fläche der Mulde ausgebildet ist bzw. sind, wobei die Mulde vorzugsweise konkav ist, in Bezug auf eine Richtung, die von der Unterseite zur Oberseite weist, und wobei die Fläche vorzugsweise im Wesentlichen parallel zu Oberseite und/oder zur Unterseite des Deckels verläuft.
6. Verschlusssystem nach einem der vorhergehenden Aspekte, aufweisend eine Kopplung, die den Betätigungsabschnitt mit zumindest einem Bereich des Deckels derart lösbar koppelt, dass sich die Kopplung beim erstmaligen Bewegen des Betätigungsabschnitts relativ zu dem Befestigungsabschnitt löst.
7. Verschlusssystem nach Aspekt 6, wobei die Kopplung mindestens ein an dem Betätigungsabschnitt ausgebildetes erstes Koppelelement und mindestens ein an dem Deckel ausgebildetes zweites Koppelelement aufweist, wobei das erste Koppelelement und das zweite Koppelelement formschlüssig und/oder kraftschlüssig miteinander in Verbindung stehen, um die Kopplung des Betätigungsabschnitts mit dem Deckel bereitzustellen.
8. Verschlusssystem nach Aspekt 6 oder 7, wobei die Kopplung mindestens eine Umformfügeverbindung, vorzugsweise eine Durchsetzfügeverbindung, aufweist, die durch zumindest bereichsweises Umformen, vorzugsweise durch Durchsetzfügen, des Betätigungsabschnitts und/oder des Deckels bereitgestellt wird.
9. Verschlusssystem nach einem der Aspekte 6 bis 8, wobei die Kopplung mindestens ein Kontrollelement aufweist, welches derart ausgebildet ist, dass es sich in einem Zustand nach dem erstmaligen Bewegen des Betätigungsabschnitts relativ zu dem Befestigungsabschnitt zumindest optisch von einem Zustand vor dem erstmaligen Bewegen des Betätigungsabschnitts relativ zu dem Befestigungsabschnitt unterscheidet.
10. Verschlusssystem nach einem der Aspekte 6 bis 9, wobei die Kopplung ein Sollbruchelement, vorzugsweise einen Steg, aufweist, das vorzugsweise dazu eingerichtet ist, beim Betätigen des Betätigungsabschnitts zumindest teilweise durchtrennt zu werden, sodass sich die Kopplung beim erstmaligen Bewegen des Betätigungsabschnitts relativ zu dem Befestigungsabschnitt löst.
11. Verschlusssystem nach einem der Aspekte 6 bis 10, wobei die Kopplung derart ausgebildet ist, dass sich beim Lösen der Kopplung zumindest ein erster Bereich des Betätigungsabschnitts von einem zweiten Bereich des Betätigungsabschnitts löst und der erste Bereich vorzugsweise am Deckel verbleibt.
12. Verschlusssystem nach einem der Aspekte 7 bis 11, wobei sich das erste Koppelelement und/oder das zweite Koppelelement im Wesentlichen in einer Richtung erstreckt, die von der Unterseite zur Oberseite weist, vorzugsweise im Wesentlichen senkrecht zum Deckel.
13. Verschlusssystem nach einem der vorhergehenden Aspekte, wobei sich das Arretierelement und/oder das Gegenelement im Wesentlichen in einer Richtung erstreckt, die von der Oberseite zur Unterseite weist, vorzugsweise im Wesentlichen senkrecht zum Deckel.
14. Verschlusssystem nach einem der vorhergehenden Aspekte, wobei der Betätigungsabschnitt derart mit dem Befestigungsabschnitt verbunden ist, dass der Betätigungsabschnitt relativ zu dem Befestigungsabschnitt neigbar und/oder schwenkbar ist.
15. Verfahren zum Herstellen eines Verschlusssystems für einen Getränkebehälter, vorzugsweise ausgebildet als Getränkedose und/oder als Aufbewahrungsbehälter für Schüttgut, vorzugsweise eines Verschlusssystems nach einem der vorhergehenden Aspekte, aufweisend die folgenden Schritte:
   - Bereitstellen eines Deckels mit einer einem Innenraum des Getränkebehälters zugewandten Unterseite und einer dem Innenraum des Getränkebehälters abgewandten Oberseite, wobei der Deckel dazu eingerichtet ist, ein oberes Ende des Getränkebehälters zumindest teilweise zu begrenzen, und wobei der Deckel eine Ausgussöffnung aufweist, durch welche ein in dem Getränkebehälter befindlicher Stoff ausgegossen werden kann;
   - Bereitstellen eines Bedienelements;
   - Anordnen des Verschlusselements an der Unterseite des Deckels;
   - Anordnen des Bedienelements an der Oberseite des Deckels; und
   - Bereitstellen mindestens eines Verbindungselements durch Umformen zumindest eines Bereichs des Bedienelements und des Verschlusselements, um das Bedienelement mit dem Verschlusselement zu verbinden, sodass das Verschlusselement durch eine manuelle Bewegung des Bedienelements durch einen Benutzer zwischen einer Offenposition und einer Verschlussposition bewegbar ist, um die Ausgussöffnung wahlweise freizugeben und zu verschließen.
16. Verfahren nach Aspekt 15, wobei das Verbindungselement des Verschlusselements und des Bedienelements durch Durchsetzfügen bereitgestellt wird, wobei sich die Senkung der Durchsetzfügeverbindung vorzugsweise am Bedienelement ausgebildet ist.
17. Verfahren nach Aspekte 15 oder 16, wobei mehrere Verbindungselemente bereitgestellt werden, wobei vorzugsweise mindestens zwei der Verbindungselements im Wesentlichen entlang der Bewegungsrichtung des Bedienelements zwischen der Offenposition und der Verschlussposition in Reihe angeordnet werden, stärker bevorzugt wobei die mindestens zwei in Reihe angeordneten Verbindungselemente jeweils eine Durchsetzfügeverbindung sind, wobei die Senkungen der Durchsetzfügeverbindung optional am Bedienelement ausgebildet sind.
18. Verfahren nach einem der Aspekte 15 bis 17, wobei das Bedienelement einen Befestigungsabschnitt und einen mit dem Befestigungsabschnitt verbundenen Betätigungsabschnitt aufweist, und wobei vorzugsweise zusätzlich eine Kopplung, die den Betätigungsabschnitt mit zumindest einem Bereich des Deckels lösbar koppelt, bereitgestellt wird, vorzugsweise indem zumindest ein Bereich des Betätigungsabschnitts mit zumindest einem Bereich des Deckels formschlüssig und/oder kraftschlüssig miteinander in Verbindung gebracht wird, vorzugsweise durch zumindest bereichsweises Umformen, vorzugsweise durch Durchsetzfügen, des Betätigungsabschnitts und/oder des Deckels, wobei die Senkung einer solchen Durchsetzfügeverbindung vorzugsweise am Deckel ausgebildet ist.
19. Verschlusssystem für einen Getränkebehälter, insbesondere eine Getränkedose, aufweisend:
   einen Deckel mit einer einem Innenraum des Getränkebehälters zugewandten Unterseite und einer dem Innenraum des Getränkebehälters abgewandten Oberseite, wobei der Deckel dazu eingerichtet ist, ein oberes Ende des Getränkebehälters zumindest teilweise zu begrenzen, wobei der Deckel eine Ausgussöffnung aufweist, durch welche ein in dem Getränkebehälter befindlicher Stoff ausgegossen werden kann, wobei der Deckel ferner eine umlaufende Vertiefung entlang eines äußeren Deckelrands aufweist;
   mindestens ein Verschlusselement, welches an der Unterseite des Deckels angeordnet und im Wesentlichen translatorisch, vorzugsweise entlang der Unterseite des Deckels, zwischen einer Offenposition und einer Verschlussposition bewegbar ist, wobei das Verschlusselement in der Verschlussposition die Ausgussöffnung im Wesentlichen verschließt, um dadurch ein Ausgießen des in dem Getränkebehälter befindlichen Stoffs im Wesentlichen zu verhindern, und in der Offenposition zumindest einen Bereich der Ausgussöffnung freigibt, um dadurch ein Ausgießen des in dem Getränkebehälter befindlichen Stoffs zuzulassen;
   mindestens ein Bedienelement, welches an der Oberseite des Deckels angeordnet und mittels mindestens eines Verbindungselements mit dem Verschlusselement verbunden ist, wobei das Bedienelement dazu eingerichtet ist, die Ausgussöffnung durch eine manuelle Bewegung des Bedienelements durch einen Benutzer wahlweise freizugeben und zu verschließen;
   wobei der Deckel eine darin ausgebildete Ausbuchtung aufweist, die dazu eingerichtet ist, das Verschlusselement in der Offenpositionzu arretieren.
20. Verschlusssystem nach Aspekt 19, wobei das Verschlusselement eine entlang zumindest eines Abschnitts eines Umfangs des Verschlusselements verlaufende Wulst und/oder Kante aufweist, wobei vorzugsweise die Wulst und/oder Kante, in Bezug auf eine Bewegungsrichtung des Bedienelements zwischen der Offenposition und der Verschlussposition, hinter der Ausbuchtung einrastbar ist, um das Verschlusselement in der Offenpositionzu arretieren.
21. Verschlusssystem nach Aspekt 19, wobei das Verschlusselement eine entlang zumindest eines Abschnitts eines Umfangs des Verschlusselements verlaufende Kante, eine Erhebung und einen zwischen der Kante und der Erhebung angeordneten Zwischenbereich aufweist, wobei vorzugsweise der Zwischenbereich derart ausgebildet ist, dass zumindest ein Teil des Zwischenbereichs mit der in dem Deckel ausgebildeten Ausbuchtung in der Offenpositionin Eingriff steht.
22. Verschlusssystem nach Aspekt 21, wobei der Zwischenbereich dazu eingerichtet ist, in der Offenpositiondie in dem Deckel ausgebildete Ausbuchtung zumindest teilweise aufzunehmen.
23. Verschlusssystem nach einem der Aspekte 20 bis 22, wobei die in dem Deckel ausgebildete Ausbuchtung in Richtung des Innenraums des Getränkebehälters ausgebildet ist, sodass die Kante beim Bewegen des Verschlusselements zwischen der Offenposition und der Verschlussposition durch die Ausbuchtung ausgelenkt wird, vorzugsweise von der Unterseite des Deckels weg.
24. Verschlusssystem nach Aspekt 23, wobei durch die Auslenkung der Kante ein Luftspalt zumindest bereichsweise zwischen der Kante und der Unterseite des Deckels gebildet wird, wobei der Luftspalt eine Verbindung zwischen dem Innenraum des Getränkebehälters und der Umgebung um den Getränkebehälter bereitstellt.
25. Verschlusssystem nach einem der Aspekte 21 bis 23, wobei in der Offenposition, in der die in dem Deckel ausgebildete Ausbuchtung in dem Zwischenbereich aufgenommen ist, ein Luftspalt zumindest bereichsweise zwischen der Kante und der Unterseite des Deckels gebildet wird, wobei der Luftspalt eine Verbindung zwischen dem Innenraum des Getränkebehälters und der Umgebung um den Getränkebehälter bereitstellt.
26. Verschlusssystem nach einem der Aspekte 21 bis 25, wobei die Erhebung zentral in dem Verschlusselement ausgebildet ist und der Zwischenbereich ringförmig um die Erhebung verläuft.
27. Verschlusssystem nach einem der Aspekte 20 bis 26, wobei die Kante zumindest abschnittsweise gequetscht und/oder gebördelt ist.
28. Verschlusssystem nach einem der Aspekte 19 bis 27, wobei die in dem Deckel ausgebildete Ausbuchtung in Richtung des Innenraums des Getränkebehälters ausgebildet ist und sich das Bedienelement in der Verschlussposition über einen ersten Abschnitt der Ausbuchtung erstreckt, vorzugsweise wobei das Bedienelement einen zweiten Abschnitt der Ausbuchtung freilässt.
29. Verschlusssystem nach einem der Aspekte 19 bis 28, wobei zumindest ein Abschnitt einer umlaufenden Kante des Verschlusselements, der in der Offenposition und/oder in der Verschlussposition zumindest bereichsweise an der Unterseite des Deckels anliegt, eine Beschichtung, vorzugsweise eine Polymerbeschichtung, aufweist.
30. Verschlusssystem für einen Getränkebehälter, insbesondere eine Getränkedose, aufweisend:
   einen Deckel mit einer einem Innenraum des Getränkebehälters zugewandten Unterseite und einer dem Innenraum des Getränkebehälters abgewandten Oberseite, wobei der Deckel dazu eingerichtet ist, ein oberes Ende des Getränkebehälters zumindest teilweise zu begrenzen, und wobei der Deckel eine Ausgussöffnung aufweist, durch welche ein in dem Getränkebehälter befindlicher Stoff ausgegossen werden kann;
   mindestens ein Verschlusselement, welches an der Unterseite des Deckels angeordnet und im Wesentlichen translatorisch, vorzugsweise entlang der Unterseite des Deckels, zwischen einer Offenposition und einer Verschlussposition bewegbar ist, wobei das Verschlusselement in der Verschlussposition die Ausgussöffnung im Wesentlichen verschließt, um dadurch ein Ausgießen des in dem Getränkebehälter befindlichen Stoffs im Wesentlichen zu verhindern, und in der Offenposition zumindest einen Bereich der Ausgussöffnung freigibt, um dadurch ein Ausgießen des in dem Getränkebehälter befindlichen Stoffs zuzulassen;
   mindestens ein Bedienelement, welches an der Oberseite des Deckels angeordnet und mittels mindestens eines Verbindungselements mit dem Verschlusselement verbunden ist, wobei das Bedienelement dazu eingerichtet ist, die Ausgussöffnung durch eine manuelle Bewegung des Bedienelements durch einen Benutzer wahlweise freizugeben und zu verschließen;
   wobei das Bedienelement einen Befestigungsabschnitt, der zumindest einen Teil des Verbindungselements zum Verbinden des Bedienelements mit dem Verschlusselement aufweist, und einen mit dem Befestigungsabschnitt verbundenen Betätigungsabschnitt aufweist, wobei der Betätigungsabschnitt mit dem Befestigungsabschnitt beweglich verbunden ist, sodass der Betätigungsabschnitt relativ zu dem Befestigungsabschnitt bewegbar ist, und
   wobei der Betätigungsabschnitt mittels einer Kopplung mit zumindest einem Bereich des Deckels derart lösbar koppelt ist, dass sich die Kopplung beim erstmaligen Bewegen des Betätigungsabschnitts relativ zu dem Befestigungsabschnitt löst, wobei die Kopplung mindestens ein an dem Betätigungsabschnitt ausgebildetes erstes Koppelelement und mindestens ein an dem Deckel ausgebildetes zweites Koppelelement, welches mit dem ersten Koppelelement in Eingriff steht, aufweist, wobei der Eingriff des ersten Koppelelements mit dem zweiten Koppelelement durch zumindest bereichsweises Umformen, vorzugsweise durch Durchsetzfügen, des Betätigungsabschnitts und/oder des Deckels bereitgestellt wird.
31. Verschlusssystem für einen Getränkebehälter nach Aspekt 1, aufweisend die weiteren Merkmale des Verschlusssystems nach Aspekten 19 bis 29 und/oder 30.
32. Verschlusssystem für einen Getränkebehälter nach Aspekt 19 bis 29, aufweisend die weiteren Merkmale des Verschlusssystems nach Aspekten 1 bis 14 und/oder 30.
33. Getränkebehälter, vorzugsweise ausgebildet als Getränkedose und/oder als Aufbewahrungsbehälter für Schüttgut, aufweisend wenigstens ein Verschlusssystem nach einem der Aspekte 1 bis 14 und 19 bis 32.

Weitere Vorteile, Merkmale und Einzelheiten der Erfindung ergeben sich aus der nachfolgenden Beschreibung eines bevorzugten Ausführungsbeispiels sowie anhand der Zeichnungen. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Das beschriebene Ausführungsbeispiels ist lediglich beispielhaft und soll den Schutzumfang der Ansprüche nicht beschränken.
- Fig. 1: zeigt in einer Explosionsansicht ein Ausführungsbeispiel eines erfindungsgemäßen Verschlusssystems;
- Fig. 2: zeigt das Verschlusssystem aus Fig. 1 in einer Draufsicht;
- Fig. 3: zeigt eine Schnittansicht des Verschlusssystems aus Fig. 2 entlang der Schnittlinie A-A;
- Fig. 4: zeigt eine vergrößerte Ansicht des Bereichs B aus Fig. 3;
- Fig. 5: zeigt eine vergrößerte Ansicht des Bereichs C aus Fig. 3;
- Fig.6: zeigt eine Schnittansicht eines weiteren Ausführungsbeispiels eines erfindungsgemäßen Verschlusssystems;
- Fig. 7: zeigt eine Schnittansicht eines weiteren Ausführungsbeispiels eines erfindungsgemäßen Verschlusssystems.

Die Figuren 1 bis 5 zeigen ein Verschlusssystem 100 für einen Getränkebehälter, insbesondere eine Getränkedose, gemäß einem ersten Ausführungsbeispiel der Erfindung.

Das Verschlusssystem 100 weist einen Deckel 102 mit einer Unterseite 104 und einer Oberseite 106 auf.

Im zusammengebauten Zustand des Verschlusssystems 100 mit dem entsprechenden Getränkebehälter ist die Unterseite 104 einem Innenraum des Getränkebehälters zugewandt und die Oberseite 106 dem Innenraum des Getränkebehälters abgewandt.

Der Deckel 102 weist eine Ausgussöffnung 108 auf, durch welche ein in dem Getränkebehälter befindlicher Stoff ausgegossen werden kann.

Außerdem weist der Deckel 102 eine Ausbuchtung 110 auf, die im zusammengebauten Zustand mit dem Getränkebehälter in Richtung des Innenraums des Getränkebehälters ausgebildet ist.

Ein Führungsschlitz 112 ist zusätzlich in dem Deckel 102 ausgebildet. Der Führungsschlitz 112 und die Ausgussöffnung 108 sind gemäß den Abbildungen der Figuren 1 bis 5 als einteilige Öffnung in dem Deckel 102 ausgebildet.

Der Deckel 102 weist zusätzlich eine umlaufende Vertiefung 113 entlang eines äußeren Deckelrands auf.

Das Verschlusssystem 100 weist zusätzlich an der Unterseite 104 des Deckels 102 ein Verschlusselement 114 auf. Das Verschlusselement 114 ist im Wesentlichen translatorisch entlang der Unterseite 104 des Deckels 102 zwischen einer Offenposition und einer Verschlussposition bewegbar. In der Verschlussposition (Fig. 2) verschließt das Verschlusselement 114 die Ausgussöffnung 108 im Wesentlichen, um dadurch ein Ausgießen des in dem Getränkebehälter befindlichen Stoffs zumindest aus der Ausgussöffnung 108 im Wesentlichen zu verhindern. In der Offenposition (d.h. entlang des Schlitzes 112 verschoben) gibt das Verschlusselement 114 zumindest einen Bereich der Ausgussöffnung 108 frei, um dadurch ein Ausgießen des in dem Getränkebehälter befindlichen Stoffs aus der der Ausgussöffnung 108 zuzulassen.

Das Verschlusselement 114 weist einen Wulst oder eine Kante 116 auf, die entlang des gesamten Umfangs des Verschlusselements 114 verläuft. Die Kante 116 kann alternativ auch nur entlang eines oder mehrerer Abschnitte des Umfangs des Verschlusselements 114 verlaufen. Die Kante 116 kann dazu dienen, in der Verschlussposition hinter der Ausbuchtung 110 einzurasten, um das Verschlusselement 114 in der Offenposition zu arretieren.

Die Kante 116 weist einen gebogenen Abschnitt 117 auf, der sich vorsprungartig zur Unterseite 104 des Deckels 102 hin erstreckt. Die Kante 116 weist außerdem ein offenes Ende 119 auf (siehe Fig. 4).

Das Verschlusselement 114 weist außerdem eine im Wesentlichen zentrale Erhebung 118 und einen zwischen der Kante 116 und der Erhebung 118 angeordneten Zwischenbereich 120 auf. Der Zwischenbereich 120 kann dazu dienen, in der Verschlussposition zumindest teilweise mit der in dem Deckel 102 ausgebildeten Ausbuchtung 110 in Eingriff zu stehen. In der Verschlussposition kann insbesondere der Zwischenbereich 120 die in dem Deckel ausgebildete Ausbuchtung 110 zumindest teilweise aufnehmen, um das Verschlusselement 114 relativ zum Deckel 102 zu arretieren.

Die Ausbuchtung 110 wird in der Offenposition vorzugsweise vollständig von dem Verschlusselement 114 and der Unterseite des Deckels überlappt. In der Verschlussposition wird die Ausbuchtung 110 vorzugsweise nicht durch das Verschlusselement überlappt. Dagegen wird die Ausbuchtung 110 in der Verschlussposition vorzugsweise teilweise (insbesondere nur teilweise, aber nicht vollständig) durch ein Bedienelement 122 überlappt, das nachfolgend näher beschrieben wird.

Das Verschlusssystem 100 weist ferner das Bedienelement 122 auf, welches an der Oberseite 106 des Deckels 102 angeordnet ist. Das Bedienelement 122 weist einen Befestigungsabschnitt 124 und einen mit dem Befestigungsabschnitt 124 verbundenen Betätigungsabschnitt 126 auf. Der Betätigungsabschnitt 126 ist mit dem Befestigungsabschnitt 124 beweglich verbunden, sodass der Betätigungsabschnitt 126 relativ zu dem Befestigungsabschnitt 124 bewegbar ist.

Die bewegliche Verbindung stellt einen Scharnier bereit, um den der Betätigungsabschnitt 126 gegenüber dem Befestigungsabschnitt 124 geschwenkt werden kann. Der Betätigungsabschnitt 126 ist insbesondere um eine Achse, die im Wesentlichen parallel zur Oberseite 106 des Deckels 102 und/oder senkrecht zur Längsrichtung des Schlitzes 112 verläuft, schwenkbar. Der Scharnier ist vorzugsweise ein Filmscharnier.

Diese bewegliche Verbindung des Betätigungsabschnitts 126 relativ zu dem Befestigungsabschnitt 124 kann über eine Einkerbung 127, die zwischen dem Befestigungsabschnitt 124 und dem Betätigungsabschnitt 126 angeordnet ist, realisiert werden.

Denkbar ist jedoch auch das Vorsehen einer Ritzlinie, einer Perforation oder einer in sonstiger Weise geschwächten Struktur, beispielsweise durch das Vorsehen eines zumindest bereichsweise reduzierten Querschnitts, zwischen dem Befestigungsabschnitt 124 und dem Betätigungsabschnitt 126 anstelle der Einkerbung 127.

Der Befestigungsabschnitt 124 des Bedienelements 122 ist über zwei Umformfügeverbindungen 128 mit dem Verschlusselement 114 verbunden. Die Umformfügeverbindungen 128 weisen jeweils ein an dem Befestigungsabschnitt 124 des Bedienelements 122 ausgebildetes Arretierelement 130 und ein an dem Verschlusselement 114 ausgebildetes Gegenelement 132 auf. Jedes Arretierelement 130 wird mittels Umformen mit dem jeweiligen Gegenelement 132 in Eingriff gebracht.

Das Bedienelement 122 weist ferner eine Mulde 134 auf, die in Bezug auf eine Richtung, die von der Unterseite 104 zur Oberseite 106 weist, konkav ist. Die Mulde 134 weist eine untere Fläche 136 auf, die im Wesentlichen parallel zur Oberseite 106 und/oder zur Unterseite 104 des Deckels 102 verläuft (siehe Figuren 3 und 5). Die Arretierelemente 130 sind an der unteren Fläche 136 der Mulde 134 ausgebildet.

Zumindest abschnittsweise beim Bewegen des Verschlusselements 114 von der Verschlussposition in die Offenposition erstrecken sich die Umformfügeverbindungen 128 zumindest teilweise durch den Führungsschlitz 112. Dadurch können die Umformfügeverbindungen 128 durch den Führungsschlitz 112 zumindest abschnittsweise geführt werden.

Die Umformfügeverbindungen 128 erstrecken sich vorzugsweise, wie in Figur 5 dargestellt, vom Bedienelement 122 (insbesondere von dessen Mulde 134) in Richtung des Verschlusselements 114 (d.h. nach unten).

Das Verschlusssystem 100 weist zusätzlich eine Kopplung 138 auf, die den Betätigungsabschnitt 126 mit einem Bereich des Deckels 102 derart lösbar koppelt, dass sich die Kopplung 138 beim erstmaligen Bewegen des Betätigungsabschnitts 126 relativ zu dem Befestigungsabschnitt 124 löst.

Die Kopplung 138 weist ein an dem Betätigungsabschnitt 126 ausgebildetes erstes Koppelelement 140 und ein an dem Deckel 102 ausgebildetes zweites Koppelelement 142 auf.

Das erste Koppelelement 140 und das zweite Koppelelement 142 werden mittels Umformen, vorzugsweise mittels Durchsetzfügen, zumindest eines Bereichs des Betätigungsabschnitts 126 und/oder des Deckels 102 formschlüssig und/oder kraftschlüssig miteinander in Verbindung gebracht, um die Kopplung 138 des Betätigungsabschnitts 126 mit dem Deckel 102 bereitzustellen.

Die Kopplung 138 weist ein Kontrollelement 144 auf, welches derart ausgebildet ist, dass es sich in einem Zustand nach dem erstmaligen Bewegen des Betätigungsabschnitts 126 relativ zu dem Befestigungsabschnitt 124 zumindest optisch von einem Zustand vor dem erstmaligen Bewegen des Betätigungsabschnitts 126 relativ zu dem Befestigungsabschnitt 124 unterscheidet.

Das Kontrollelement 144 weist hierzu mehrere Sollbruchelemente 146 auf, die in den Figuren 1 bis 5 als Stege dargestellt sind. Die Sollbruchelemente 146 können jedoch auch anderweitig ausgebildet sein, beispielsweise als Folie, Knickstellen, Perforationen, Ritzlinie oder sonstige durchtrennbare Elemente.

Die Sollbruchelemente 146 sind um das Koppelelement 140 herum verteilt angeordnet und verbinden das Koppelelement 140 mit dem übrigen Bereich des Betätigungsabschnitts 126. Beim Betätigen des Betätigungsabschnitts 126 können die Sollbruchelemente 146 durchtrennt werden, sodass sich die Kopplung 138 beim erstmaligen Bewegen des Betätigungsabschnitts 126 relativ zu dem Befestigungsabschnitt 124 lösen kann.

Im unbenutzten, zusammengebauten Zustand ist das Verschlusselement 114 in der Verschlussposition, in der die Ausgussöffnung 108 mittels des Verschlusselements 114 im Wesentlichen gasdicht und/oder flüssigkeitsdicht verschlossen ist, und die Kopplung 138 ist ungelöst.

Um das Verschlusselement 114 von der Verschlussposition in die Offenposition zu bringen, löst der Nutzer zunächst die Kopplung 138. Hierzu kann der Nutzer, beispielsweise mit einem Finger, zumindest teilweise in die Ausbuchtung 110 und zumindest teilweise unter den Betätigungsabschnitt 126 greifen. Hierzu kann sich der Betätigungsabschnitt 126 des Bedienelements 122 in der Verschlussposition über einen ersten Abschnitt der Ausbuchtung 110 erstrecken. Der Betätigungsabschnitt 126 des Bedienelements 122 kann einen zweiten Abschnitt der Ausbuchtung 110 freilassen.

Anschließend kann der Nutzer den Betätigungsabschnitt 126 relativ zu dem Befestigungsabschnitt 124 um die Einkerbung 127 schwenken. Dabei kann sich die Kopplung 138 lösen, indem die Sollbruchelemente 146 durchtrennt werden und sich das erste Koppelelement 140 von dem übrigen Teil des Betätigungsabschnitts 126 löst. Das erste Koppelelement 140 verbleibt an dem Deckel 102 im Eingriff mit dem zweiten Koppelelement 142.

Mittels des Betätigungsabschnitts 126 kann der Nutzer das Verschlusselement 114 von der Verschlussposition in die Offenposition bewegen. Beim Bewegen des Verschlusselements 114 von der Verschlussposition in die Offenposition tritt die Kante 116 des Verschlusselement 114 mit der Ausbuchtung 110 derart in Wechselwirkung, dass das Verschlusselement 114 im Wesentlichen von der Unterseite 104 des Deckels 102 weg ausgelenkt wird.

Durch diese Auslenkung kann ein Luftspalt zumindest bereichsweise zwischen der Kante 116 und der Unterseite 104 des Deckels 102 gebildet werden. Dadurch kann eine Verbindung zwischen dem Innenraum des Getränkebehälters und der Umgebung um den Getränkebehälter bereitgestellt werden, um den Innenraum des Getränkebehälters zu entlüften und/oder zu belüften.

Bewegt der Nutzer das Verschlusselement 114 mittels des Betätigungsabschnitts 126, so kann das Verschlusselement 114 in die Offenposition gebracht werden.

Die Vertiefung 113 kann die Bewegung des Verschlusselements 114 von der Verschlussposition in die Offenposition begrenzen, indem die Kante 116 in der Verschlussposition an der Vertiefung 113 anliegt.

Die Figuren 4 und 5 zeigen vergrößerte Ansichten der in Fig. 3 gekennzeichneten Bereiche B und C, um die Verbindungselemente 128 und die Kopplung 138 näher zu zeigen.

Wie ebenfalls in Figur 4 erkennbar, kann die Ausbuchtung 110 weiter in Richtung der Unterseite 104 des Deckels 102 vorstehen, als der Zwischenbereich 120 tief ist. Das Verschlusselement 114 wird so auch nach einem Einrasten der Wulst bzw. Kante 116 hinter der Ausbuchtung 110 in der Offenposition von der Unterseite 104 des Deckels 102 weggedrückt, sodass ein Luftspalt zwischen der Unterseite 104 und dem Verschlusselement 114 in der Offenposition besteht.

Die Figuren 6 und 7 zeigen zwei alternative Ausführungen der Kante 116 des Verschlusselements 114.

Im Gegensatz zur Kante 116 des in den Figuren 1 bis 5 gezeigten Ausführungsbeispiels, weist die in Figur 6 gezeigte Kante 216 kein offenes Ende auf. Stattdessen ist die Kante 216 zumindest bereichsweise gebördelt. Dadurch kann eine bessere Dichtwirkung zwischen der Kante 216 und der Unterseite 104 des Deckels 102 bewirkt werden. Zudem kann die Kante 216 besser vor Korrosion geschützt werden.

Die in Figur 7 gezeigte Kante 316 weist im Gegensatz zur Kante 116 des in den Figuren 1 bis 5 gezeigten Ausführungsbeispiels ebenfalls kein offenes Ende auf. Stattdessen ist die Kante 316 gebördelt und gequetscht, um ebenfalls eine bessere Dichtwirkung zwischen der Kante 316 und der Unterseite 104 des Deckels 102 zu bewirken.

In allen drei Ausführungsbeispielen kann zwischen der Kante 116, 216, 316 und dem Deckel 102 eine (nicht dargestellte) Dichtung angeordnet sein. Die entsprechende Dichtung kann aus Silikon oder Gummi hergestellt sein und kann mit der Kante 116, 216, 316 des Verschlusselement 110 und/oder mit dem Deckel 102 fest verbunden sein. Beispielsweise kann die Dichtung an der Kante 116, 216, 316 oder an dem Deckel 102 aufvulkanisiert sein.

Alternativ oder zusätzlich kann die Kante 116, 216, 316 und/oder der Deckel 102 mit einer (nicht dargestellten) Beschichtung, vorzugsweise einer Polymerbeschichtung, zumindest bereichsweise beschichtet sein. Diese Beschichtung kann ebenfalls zur vollständigen oder teilweisen flüssigdichten oder gasdichten Abdichtung zwischen dem Deckel 102 und dem Verschlusselement 114 beitragen, insbesondere vor einem erstmaligen Öffnen.

## Patentansprüche

1. Verschlusssystem (100) für einen Getränkebehälter, insbesondere eine Getränkedose, aufweisend:
einen Deckel (102) mit einer einem Innenraum des Getränkebehälters zugewandten Unterseite (104) und einer dem Innenraum des Getränkebehälters abgewandten Oberseite (106), wobei der Deckel (102) dazu eingerichtet ist, ein oberes Ende des Getränkebehälters zumindest teilweise zu begrenzen, und wobei der Deckel (102) eine Ausgussöffnung (108) aufweist, durch welche ein in dem Getränkebehälter befindlicher Stoff ausgegossen werden kann;
mindestens ein Verschlusselement (114), welches an der Unterseite (104) des Deckels (102) angeordnet und im Wesentlichen translatorisch, vorzugsweise entlang der Unterseite (104) des Deckels (102), zwischen einer Offenposition und einer Verschlussposition bewegbar ist, wobei das Verschlusselement (114) in der Verschlussposition die Ausgussöffnung (108) im Wesentlichen verschließt, um dadurch ein Ausgießen des in dem Getränkebehälter befindlichen Stoffs im Wesentlichen zu verhindern, und in der Offenposition zumindest einen Bereich der Ausgussöffnung (108) freigibt, um dadurch ein Ausgießen des in dem Getränkebehälter befindlichen Stoffs zuzulassen;
mindestens ein Bedienelement (122), welches an der Oberseite (106) des Deckels (102) angeordnet und mittels mindestens eines Verbindungselements (128) mit dem Verschlusselement (114) verbunden ist, wobei das Bedienelement (122) dazu eingerichtet ist, die Ausgussöffnung (108) durch eine manuelle Bewegung des Bedienelements (122) durch einen Benutzer wahlweise freizugeben und zu verschließen;
wobei das Bedienelement (122) einen Befestigungsabschnitt (124), der zumindest einen Teil des Verbindungselements (128) zum Verbinden des Bedienelements (122) mit dem Verschlusselement (114) aufweist, und einen mit dem Befestigungsabschnitt (124) verbundenen Betätigungsabschnitt (126) aufweist, wobei der Betätigungsabschnitt (126) mit dem Befestigungsabschnitt (124) beweglich verbunden ist, sodass der Betätigungsabschnitt (126) relativ zu dem Befestigungsabschnitt (124) bewegbar ist, und
wobei das Verbindungselement (128) zum Verbinden des Bedienelements (122) mit dem Verschlusselement (114) eine Umformfügeverbindung (128) ist, die mindestens ein an dem Bedienelement (122) ausgebildetes Arretierelement (130) und ein mittels Umformen mit dem Arretierelement (130) in Eingriff gebrachtes Gegenelement (132), welches an dem Verschlusselement (114) ausgebildet ist, aufweist.

2. Verschlusssystem (100) nach Anspruch 1, wobei die Umformfügeverbindung (128) eine Durchsetzfügeverbindung ist.

3. Verschlusssystem (100) nach Anspruch 1 oder 2, aufweisend mehrere Verbindungselemente (128) zum Verbinden des Bedienelements (122) mit dem Verschlusselement (114), wobei mindestens zwei der Verbindungselemente (128) im Wesentlichen entlang der Bewegungsrichtung des Bedienelements (122) zwischen der Offenposition und der Verschlussposition in Reihe angeordnet sind, wobei vorzugsweise jedes der Verbindungselemente (128) jeweils ein Arretierelement (130) und ein Gegenelement (132), die jeweils miteinander in Eingriff stehen, aufweist.

4. Verschlusssystem (100) nach Anspruch 3, wobei die mindestens zwei Verbindungselemente jeweils eine Durchsetzfügeverbindung sind.

5. Verschlusssystem (100) nach einem der vorhergehenden Ansprüche, wobei das Bedienelement (122) eine Mulde (134) aufweist, wobei das Arretierelement (130) bzw. die Arretierelemente (130) an einer Fläche (136) der Mulde (134) ausgebildet ist bzw. sind, wobei die Mulde (134) konkav ist, in Bezug auf eine Richtung, die von der Unterseite (104) zur Oberseite (106) weist, und wobei die Fläche (136) vorzugsweise im Wesentlichen parallel zum(106) (104) Deckel (102) verläuft.

6. Verschlusssystem (100) nach einem der vorhergehenden Ansprüche, aufweisend eine Kopplung (138), die den Betätigungsabschnitt (126) mit zumindest einem Bereich des Deckels (102) derart lösbar koppelt, dass sich die Kopplung (138) beim erstmaligen Bewegen des Betätigungsabschnitts (126) relativ zu dem Befestigungsabschnitt (124) löst, wobei die Kopplung (138) mindestens ein an dem Betätigungsabschnitt (126) ausgebildetes erstes Koppelelement (140) und mindestens ein an dem Deckel (102) ausgebildetes zweites Koppelelement (142) aufweist, wobei das erste Koppelelement (140) und das zweite Koppelelement (142) formschlüssig und/oder kraftschlüssig miteinander in Verbindung stehen, um die Kopplung (138) des Betätigungsabschnitts (126) mit dem Deckel (102) bereitzustellen.

7. Verschlusssystem (100) nach Anspruch 6, wobei die Kopplung (138) mindestens eine Durchsetzfügeverbindung aufweist, die durch Durchsetzfügen des Betätigungsabschnitts (126) und/oder des Deckels (102) bereitgestellt wird.

8. Verschlusssystem (100) nach Anspruch 6 oder 7, wobei die Kopplung (138) mindestens ein Kontrollelement (144) aufweist, welches derart ausgebildet ist, dass es sich in einem Zustand nach dem erstmaligen Bewegen des Betätigungsabschnitts (126) relativ zu dem Befestigungsabschnitt (124) zumindest optisch von einem Zustand vor dem erstmaligen Bewegen des Betätigungsabschnitts (126) relativ zu dem Befestigungsabschnitt (124) unterscheidet, wobei die Kopplung (138) ein Sollbruchelement (146), vorzugsweise einen Steg, aufweist, das dazu eingerichtet ist, beim Betätigen des Betätigungsabschnitts (126) durchtrennt zu werden, sodass sich die Kopplung (138) beim erstmaligen Bewegen des Betätigungsabschnitts (126) relativ zu dem Befestigungsabschnitt (124) löst.

9. Verschlusssystem (100) nach einem der Ansprüche 6 bis 8, wobei die Kopplung (138) derart ausgebildet ist, dass sich beim Lösen der Kopplung (138) zumindest ein erster Bereich des Betätigungsabschnitts (126) von einem zweiten Bereich des Betätigungsabschnitts (126) löst und am Deckel (102) verbleibt.

10. Verschlusssystem (100) nach einem der vorhergehenden Ansprüche, wobei sich das Arretierelement (130) und/oder das Gegenelement (132) im Wesentlichen in einer Richtung erstreckt, die von der Oberseite (106) zur Unterseite (104) weist, vorzugsweise im Wesentlichen senkrecht zum Deckel (102).

11. Verfahren zum Herstellen eines Verschlusssystems (100) für einen Getränkebehälter, vorzugsweise ausgebildet als Getränkedose und/oder als Aufbewahrungsbehälter für Schüttgut, vorzugsweise eines Verschlusssystems (100) nach einem der vorhergehenden Ansprüche, aufweisend die folgenden Schritte:
- Bereitstellen eines Deckels (102) mit einer einem Innenraum des Getränkebehälters zugewandten Unterseite (104) und einer dem Innenraum des Getränkebehälters abgewandten Oberseite (106), wobei der Deckel (102) dazu eingerichtet ist, ein oberes Ende des Getränkebehälters zumindest teilweise zu begrenzen, und wobei der Deckel (102) eine Ausgussöffnung (108) aufweist, durch welche ein in dem Getränkebehälter befindlicher Stoff ausgegossen werden kann;
- Bereitstellen eines Bedienelements (122), das einen Befestigungsabschnitt (124) und einen mit dem Befestigungsabschnitt (124) verbundenen Betätigungsabschnitt (126) aufweist, und eines Verschlusselements (114);
- Anordnen des Verschlusselements (114) an der Unterseite (104) des Deckels (102);
- Anordnen des Bedienelements (122) an der Oberseite (106) des Deckels (102); und
- Bereitstellen mindestens eines Verbindungselements (128) durch Umformen zumindest eines Bereichs des Bedienelements (122) und des Verschlusselements (114), um das Bedienelement (122) mit dem Verschlusselement (114) zu verbinden, sodass das Verschlusselement (114) durch eine manuelle Bewegung des Bedienelements (122) durch einen Benutzer zwischen einer Offenposition und einer Verschlussposition bewegbar ist, um die Ausgussöffnung (108) wahlweise freizugeben und zu verschließen.

12. Verfahren nach Anspruch 11, wobei das Verbindungselement (128) des Verschlusselements (114) und des Bedienelements (122) durch Durchsetzfügen bereitgestellt wird.

13. Verfahren nach Anspruch 11 oder 12, wobei mehrere Verbindungselemente (128) bereitgestellt werden, wobei mindestens zwei der Verbindungselements (128) im Wesentlichen entlang der Bewegungsrichtung des Bedienelements (122) zwischen der Offenposition und der Verschlussposition in Reihe angeordnet werden.

14. Verfahren nach einem der Ansprüche 11 bis 13, wobei zusätzlich eine Kopplung (138), die den Betätigungsabschnitt (126) mit zumindest einem Bereich des Deckels (102) lösbar koppelt, bereitgestellt wird, indem zumindest ein Bereich des Betätigungsabschnitts (126) mit zumindest einem Bereich des Deckels (102) formschlüssig und/oder kraftschlüssig miteinander in Verbindung gebracht wird, vorzugsweise durch zumindest bereichsweises Umformen, vorzugsweise durch Durchsetzfügen, des Betätigungsabschnitts (126) und/oder des Deckels (102).

15. Getränkebehälter, vorzugsweise ausgebildet als Getränkedose und/oder als Aufbewahrungsbehälter für Schüttgut, aufweisend wenigstens ein Verschlusssystem (100) nach einem der Ansprüche 1 bis 10.
